# EUROPÄISCHE PATENTANMELDUNG

(11) **EP 4 715 133 A1**
(43) Veröffentlichungstag der Anmeldung: **25.03.2026**
(21) Anmeldenummer: 25202372.6
(22) Anmeldetag: 16.09.2025
(51) Int. Cl.: E04B 1/78, F16L 59/065, F25D 23/06

(54) **KÜHLEINRICHTUNG FÜR LEBENSMITTEL, INSBESONDERE KÜHLSCHRANK UND/ODER GEFRIERGERÄT, UND ISOLIERMODUL FÜR EINE KÜHLEINRICHTUNG FÜR LEBENSMITTEL**

(30) Priorität: 18.09.2024 DE 102024208947
(71) Anmelder: BORA - Vertriebs GmbH & Co KG, 6342 Niederndorf (AT)
(72) Erfinder: Bruckbauer, Wilhelm, 6342 Niederndorf (DE); Eben, Johannes, 6342 Niederndorf (AT); Pollner, Fabian, 6342 Niederndorf (AT); Stecher, Michael, 6342 Niederndorf (AT); Ata, Metiyan, 6342 Niederndorf (AT)
(74) Vertreter: Rau, Schneck & Hübner Patentanwälte Rechtsanwälte PartGmbB

(57) **Zusammenfassung**

Eine Kühleinrichtung (1.1) für Lebensmittel, insbesondere Kühlschrank und/oder Gefriergerät, umfasst eine Kühlkammer (2) mit einer Kammerwand, wobei die Kammerwand in mindestens einem Wandabschnitt (9.1 bis 9.6) aufweist einen Isolierkörper mit einem Isolierkern und einem Hüllmittel, das den mit einem Unterdruck beaufschlagten Isolierkern luftdicht umschließt, zwei Decklagen, zwischen welchen der Isolierkörper aufgenommen ist, wobei der Isolierkörper eine Dicke von mindestens 5 mm aufweist, und wobei die Decklagen (14.1, 14.2) jeweils eine Dicke in einem Bereich 0,1 mm bis 25 mm aufweisen. Ein Isoliermodul, insbesondere für eine derartige Kühleinrichtung (1.1).

## Beschreibung

Der Inhalt der deutschen Patentanmeldung DE 10 2024 208 947.8 wird durch Bezugnahme hierin aufgenommen.

Die Erfindung betrifft eine Kühleinrichtung für Lebensmittel, insbesondere einen Kühlschrank und/oder ein Gefriergerät. Ferner betrifft die Erfindung ein neuartiges Isoliermodul, insbesondere für eine derartige Kühleinrichtung.

Aus der EP 1 338 854 A1 ist ein Kühlschrank bekannt, aufweisend eine Rahmenstruktur, einen evakuierten Isolierkern und zwei Decklagen, die den Isolierkern zusammen mit der Rahmenstruktur luftdicht umschließen. Nachteilig ist, dass die Rahmenstruktur kostenintensiv ist, dass das Vakuumieren des Isolierkerns an der sperrigen Rahmenstruktur erfolgen muss und, dass die Verbindung zwischen den Decklagen und der Rahmenstruktur fehleranfällig, sowie zeit- und kostenintensiv in der Herstellung ist.

Es ist eine Aufgabe der Erfindung, eine verbesserte Kühleinrichtung bereitzustellen, welche insbesondere besonders wirtschaftlich herstellbar, sowie energieeffizient und robust im Betrieb ist.

Diese Aufgabe wird gelöst durch eine Kühleinrichtung für Lebensmittel mit den Merkmalen des Anspruchs 1, insbesondere anhand einer völlig neuartigen Bauart, basierend auf neuartigen Unterdruck-Isolierplatten für eine rahmenlos ausgebildete Kühleinrichtung. Durch die bevorzugt rahmenlose Ausbildung kann eine Wärmebrücke der Rahmenkonstruktion vermieden werden, woraus eine besonders hohe Energieeffizienz resultiert. Es wurde erkannt, dass eine Kühleinrichtung für Lebensmittel, insbesondere ein Kühlschrank und/oder ein Gefriergerät, eine Kühlkammer mit einer Kammerwand aufweisen kann, wobei eine besonders umfassende Isolationswirkung, eine robuste Ausbildung und eine wirtschaftliche Herstellung realisierbar sind, wenn die mindestens ein Wandabschnitt der Kammerwand einen Isolierkörper mit einen Isolierkern und einem Hüllmittel aufweist, der zwischen zwei Decklagen aufgenommen ist. Dabei ist der Isolierkern vorzugsweise mit einem Unterdruck beaufschlagt und von dem Hüllmittel luftdicht umschlossen. Eine Dicke des Isolierkörpers beträgt optional mindestens 5 mm und eine Dicke mindestens einer, insbesondere beider, Decklagen beträgt optional mindestens 0,1 mm und/oder maximal 25 mm. Auch geringere oder höhere Dicken sind möglich. Der Isolierkörper mit dem mit einem Unterdruck beaufschlagten Isolierkern gewährleistet eine verbesserte Isolierwirkung, insbesondere bei einer gleichzeitig sehr geringen Dicke. Das Hüllmittel umschließt den Isolierkern zuverlässig luftdicht und gewährleistet eine wirtschaftliche Herstellung des Isolierkörpers. Die Decklagen haben eine Mehrfachfunktion. Sie schützen die Hüllschicht gegenüber mechanischen Einwirkungen, können zum luftdichten Verschluss des Isolierkerns beitragen, steigern die Festigkeit der Kammerwand und schaffen eine optisch ansprechende Erscheinung. Die Kammerwand gewährleistet bei einer geringen Dicke eine hohe Isolierwirkung, wodurch Bauraum eingespart werden kann, der als Stauraum, insbesondere innerhalb der Kühleinrichtung, zusätzlich zur Verfügung steht. Die Herstellung der Kammerwand und somit der Kühleinrichtung kann besonders wirtschaftlich erfolgen. Unterschiedliche Geometrien von Kühlkammern sind zeit- und kosteneffizient herstellbar, wodurch eine hohe Anwendungsflexibilität gegeben ist.

Gemäß einem Aspekt wird insbesondere eine neuartige Plattenkonstruktion bereitgestellt, gemäß welcher ein Isolierkörper, vorzugsweise der mit dem Unterdruck beaufschlagte Isolierkörper, der beidseitig mit Decklagen, insbesondere HPL-Lagen, belegt ist, an seinen Kanten ein Füllmittel, insbesondere ein Plattenanschlussmittel, aufweist. Dieses Füllmaterial kann sowohl eine Isolationswirkung, als auch eine konstruktive, strukturelle bzw. lasttragende Funktion aufweisen. Vorzugsweise wird hierzu das zwischen den Decklagen eingearbeitete Füllmittel in die Form eines Plattenanschlussmittels gebracht, insbesondere mit Gehrung/Fremdfeder o.ä. Dieses Plattenanschlussmittel ermöglicht eine einfache Montage mit weiteren Isolierplatten sowie eine extrem wirtschaftliche Korpusfertigung, wie man es aus dem Möbelbau kennt, wobei eine hochenergieeffiziente Kühleinrichtung herstellbar ist.

Der Isolierkörper ist vorzugsweise ein Vakuum-Isolations-Paneel (VIP). Gegenüber einem herkömmlichen Isolationskörper, insbesondere ohne Unterdruck, beispielsweise aus einem Polyurethan-Schaum (PU-Schaum), kann der Isolationskörper aufgrund des Unterdrucks, insbesondere des Vakuums, eine vielfach, insbesondere um einen Faktor von mindestens fünf, insbesondere mindestens zehn, höhere Isolationswirkung, aufweisen. Der Wärmeleitkoeffizient kann entsprechend reduziert sein.

Die Ausbildung der Kühleinrichtung, des Isoliermoduls bzw. der Isolierplatte mit den zwei Decklagen ist nicht zwingend. Erfindungsgemäß können diese auch ohne Decklage bzw. mit einer einzigen Decklage, insbesondere mit mindestens einer, insbesondere mindestens zwei, Decklagen ausgebildet sein.

Unter der mindestens einen Decklage wird vorzugsweise eine Lage verstanden, die eine Oberfläche, insbesondere eine unverbaute, nicht eingehauste und/oder sichtbare Oberfläche, der Kühleinrichtung bildet, beispielsweise eine Oberfläche des Innenraums und/oder eine äußere Oberfläche der Kühleinrichtung.

Die mindestens eine Decklage ist vorzugsweise eine äußerste Lage bzw. Schicht der Kühleinrichtung, der Kammerwand, der Isolierplatte, bzw. des Isoliermoduls.

Die Kühlkammer umfasst vorzugsweise überwiegend ebene Wandabschnitte. Insbesondere besteht die Kammerwand aus ebenen Wandabschnitten. Die Kühlkammer ist vorzugsweise ein polygonaler Körper.

Die Decklagen und/oder der Isolierkern können im Wesentlichen eben ausgebildet sein. Vorzugsweise ist die Kühlkammer in wenigstens einer Schnittebene, insbesondere in einer Schnittebene senkrecht zu einer Haupterstreckungsrichtung, insbesondere in der Draufsicht und/oder in der Vorderansicht und/oder in einer Seitenansicht, rechteckförmig. Die Kühlkammer kann quaderförmig sein.

Die Kammerwand setzt sich vorzugsweise aus reversibel miteinander verbindbaren oder irreversibel verbundenen, insbesondere ebenen, Wandabschnitten, mit mindestens einem Isolierkörper zusammen. Ein derartiger Wandabschnitt, mit dem zwischen zwei Decklagen aufgenommenem Isolierkörper wird auch als Isoliermodul bezeichnet. Ein derartiges Isoliermodul bildet einen besonderen, insbesondere eigenständig relevanten, Aspekt der Erfindung. Auf das Isoliermodul wird nachfolgend noch weiter im Detail eingegangen.

Die Kammerwand ist vorzugsweise aus ebenen Wandabschnitten zusammengesetzt. Ein Wandabschnitt ist vorzugsweise dadurch bestimmt, dass dieser mindestens einen, insbesondere genau einen und/oder keinen weiteren randseitig angrenzenden, Isolierkörper bzw. Isolierkern aufweist. In Dickenrichtung können ein einziger oder mehrere der Isolierkörper und/oder Isolierkerne, insbesondere aneinander angrenzend, vorliegen.

In einem einzigen Hüllmittel können ein einziger oder mehrere Isolierkörper aufgenommen sein, insbesondere luftdicht umschlossen sein.

Zwischen zwei benachbarten Wandabschnitten kann sich mindestens eine Decklage, insbesondere können sich beide Decklagen, durchgängig, insbesondere einstückig, erstrecken. Hierdurch wird die mechanische Stabilität gesteigert. Alternativ ist mindestens eine Decklage, insbesondere sind beide Decklagen, zwischen benachbarten Wandabschnitten separiert, also nicht durchgängig. Hierdurch wird eine modulare, flexible Bauweise gefördert.

Die Kombination, umfassend den mindestens einen Isolierkörper und die Decklagen, bzw. der mindestens eine Wandabschnitt wird auch als Isolierplatte bezeichnet, insbesondere wenn diese eben ausgebildet ist, insbesondere einen ebenen Wandabschnitt bildet. Eine als Einheit, insbesondere einteilig, ausgebildete Isolierplatte wird auch als Isoliermodul bezeichnet, insbesondere, wenn diese zur Verbindung mit weiteren Isolierplatten bzw. Isoliermodulen, insbesondere zur Herstellung einer Isolierkammer, insbesondere der Kühlkammer, ausgebildet ist.

Dass die Isoliermodule plattenförmig ausgebildet sind oder zur Ausbildung der Kühlkammer miteinander verbunden sind, ist grundsätzlich optional.

Die Kühlkammer umfasst vorzugsweise mindestens eine, insbesondere mindestens zwei, insbesondere mindestens vier, insbesondere mindestens fünf, insbesondere mindestens sechs, und/oder maximal 30, insbesondere maximal 20, insbesondere maximal 12, insbesondere maximal acht, der Isolierplatten, insbesondere der Isoliermodule, insbesondere besteht diese daraus.

Mindestens eine, insbesondere jede, Wand der Kühlkammer, insbesondere eine Bodenwand und/oder eine Seitenwand und/oder eine Rückwand und/oder eine Deckenwand, kann mindestens eine, insbesondere eine einzige oder mindestens zwei, insbesondere mindestens drei, der Isolierplatten, insbesondere der Isoliermodule, aufweisen, insbesondere daraus bestehen. Hierdurch kann auf Basis von wenigen Isolierplatten mit unterschiedlichen Abmessungen eine große Anzahl unterschiedlicher Gesamtabmessungen der Kühleinrichtung erzeugt werden.

Die Isolierplatten können, insbesondere in paralleler Orientierung und/oder senkrecht zueinander, aneinander montierbar sein. Die Kühlkammer kann hierzu entsprechende Montagemittel zum Verbinden benachbarter, insbesondere aneinander angrenzender, Isolierplatten aufweisen. Der entsprechend modulare Aufbau reduziert die Herstellkosten bei hoher Abmessungsflexibilität.

Die Kühleinrichtung ist vorzugsweise ein Kühl- und/oder Gefriergerät. Die Kühleinrichtung kann ein Kühlaggregat zum Reduzieren der Temperatur innerhalb der Kühlkammer aufweisen. Vorzugsweise ist das Kühlaggregat ein, insbesondere elektrisch betriebener, Wärmetauscher.

Alternativ kann die Kühleinrichtung eine passive Kühleinrichtung sein, beispielsweise eine Kühlbox, insbesondere eine Isolierbox.

Die Kühlkammer weist vorzugsweise mindestens eine Kammeröffnung zum Einbringen von Lebensmitteln, insbesondere in einen Innenraum der Kühlkammer, auf. Die Kammeröffnung kann reversibel von einem Verschlussmittel, insbesondere einer Tür, insbesondere einer Kühlschranktür, verschlossen sein. Vorzugsweise weist das Verschlussmittel eine Glaswand auf, um den Blick in den Innenraum freizugeben. Alternativ oder zusätzlich kann das Verschlussmittel eine Isolierplatte gemäß der vorstehenden Beschreibung, mit oder ohne Glaseinsatz, aufweisen, z.B. für eine vom Küchenbauer zu montierende Möbelfront in einer Einbauküche.

Der Isolierkern umfasst vorzugsweise ein poröses, insbesondere mikroporöses, und/oder offenporiges und/oder schüttfähiges und/oder faserförmiges, insbesondere wirrfaserförmiges, Material, insbesondere besteht der Isolierkern daraus.

Das Material des Isolierkerns kann ein keramisches Material, insbesondere Silizium, insbesondere Siliziumdioxid, und/oder eine Kieselsäure, insbesondere eine amorphe und/oder pyrogene Kieselsäure, und/oder Perlit und/oder Glas, beispielsweise Glasfasern, und/oder Gestein, insbesondere vulkanisches Gestein, und/oder einen Kunststoff, insbesondere Polyurethan und/oder Polyethylen und/oder Polycarbonat, umfassen. Insbesondere besteht es daraus.

Das Material des Isolierkerns kann ein geschäumtes Material, insbesondere ein offenporig geschäumtes Material, und/oder faserförmiges Material, insbesondere Glas- und/oder Kunststofffasern, umfassen, insbesondere daraus bestehen. Beispielsweise besteht der Isolierkern aus geschäumtem Glas und/oder geschäumtem PU-Schaum.

Bevorzugt weisen der Isolierkörper, insbesondere der Isolierkern, und/oder die Isolierplatte eine Wärmeleitfähigkeit von maximal 0,05 W/mK, insbesondere maximal 0,03 W/mK, insbesondere maximal 0,02 W/mK, insbesondere maximal 0,01 W/mK, und/oder von mindestens 0,001 W/mK auf.

Der Isolierkern kann selbsttragend, insbesondere als zusammenhängende, feste Struktur ausgebildet sein oder aus losem Granulat und/oder Schüttgut bestehen, wobei die strukturelle Stabilität vorzugsweise erzeugt wird durch die Kombination mit dem Hüllmittel und dem Unterdruck.

Das Hüllmittel umfasst vorzugsweise eine Folie, insbesondere aufweisend eine ein Metall, insbesondere eine Stahl- und/oder Aluminiumfolie, und/oder einen Kunststoff, insbesondere eine PE-, PVC-, PC- und/oder PTFE-Folie, insbesondere eine mehrlagige bzw. beschichtete Folie, insbesondere mit einer metallischen Schicht, insbesondere eine bedampfte Folie. Die Kunststofffolie ist vorzugsweise mit sich selbst verschweißbar, insbesondere kann das Hüllmittel zum luftdichten Umschließen des Isolierkerns verschweißbar sein.

Bevorzugt ist zwischen dem Isolierkern und dem Hüllmittel eine Zwischenlage, insbesondere in Vlies, vorgesehen. Die Zwischenlage umschießt vorzugsweise die gesamte Oberfläche des Isolierkerns. Hierdurch werden ein mechanischer Schutz des Hüllmittels und/oder der Luftabzug beim Erzeugen des Unterdrucks verbessert.

Der Unterdruck, insbesondere gegenüber dem Umgebungsdruck, insbesondere bei Normatmosphäre, beträgt vorzugsweise mindestens 0,5 bar, insbesondere mindestens 0,8 bar, insbesondere mindestens 0,9 bar. Mit anderen Worten beträgt der Druck innerhalb des Hüllmittels bzw. mit dem Isolierkern beaufschlagt ist, insbesondere gegenüber einem Vakuum, maximal 0,5 bar, insbesondere maximal 0,3 bar, insbesondere maximal 0,1 bar, insbesondere maximal 0,05 bar, insbesondere maximal 0,02 bar, insbesondere maximal 0,01 bar, insbesondere maximal 0,005 bar, insbesondere maximal 0,001 bar. Hierdurch kann eine besonders umfassende thermische Isolation erzielt werden.

Dass an dem Isolierkörper ein Unterdruck anliegt, ist optional. Alternativ liegt, gemäß der Erfindung, an mindestens einem Isolierkörper, insbesondere an allen Isolierkörpern, kein Unterdruck an. Die Isolierwirkung des Materials des Isolierkörpers gewährleistet auch ohne den Unterdruck gute Dämmeigenschaften, obwohl diese durch den Unterdruck erheblich steigerbar ist. Viele der weiteren Aspekte der Erfindung, beispielsweise der modulare Aufbau der Kühleinrichtung mit der mindestens einen Isolierplatte, sind mit und ohne den Unterdruck vorteilhaft und erfindungsgemäß.

Von dem Hüllmittel kann ein Isolierfluid, insbesondere ein Isoliergas, insbesondere ein Edelgas, insbesondere Argon und/oder Helium, fluiddicht umschlossen sein. Insbesondere kann der Isolierkörper damit beaufschlagt sein. Hierdurch wird mit oder ohne den Unterdruck eine verbesserte Isolierwirkung erzielt. Der Volumenanteil des Isolierfluids in Bezug auf das von dem Hüllmittel umschlossenen Volumen beträgt vorzugsweise mindestens 30 %, insbesondere mindestens 50 % insbesondere mindestens 80 %. Der Volumenanteil von Stickstoff innerhalb des Hüllmittels beträgt vorzugsweise maximal 50 %, insbesondere maximal 20 %, insbesondere maximal 10 %.

Der mindestens eine Isolierkörper und/oder die mindestens eine Isolierplatte weisen vorzugsweise eine Dicke in einem Bereich von 5 mm bis 100 mm, insbesondere von 8 mm bis 80 mm, insbesondere von 10 mm bis 60 mm, insbesondere von 20 mm bis 50 mm, insbesondere von 20 mm bis 30 mm, insbesondere von 25 mm, auf, wobei die vorstehend genannten Bereichsgrenzen in beliebiger Kombination vorteilhaft sind.

Die mindestens eine Decklage, insbesondere beide Decklagen, weisen vorzugsweise eine Dicke in einem Bereich von 0,1 mm bis 25 mm oder bis 20 mm, insbesondere von 0,15 mm bis 15 mm, insbesondere von 0,2 mm bis 10 mm, insbesondere von 0,3 mm bis 5 mm, insbesondere von 0,4 mm bis 3 mm, insbesondere von 0,5 mm bis 2 mm, insbesondere von 0,5 mm bis 1,5 mm, insbesondere von 1,2 mm, auf, wobei die Bereichsgrenzen vorzugsweise beliebig miteinander kombinierbar sind. Die Dicke von Blech kann beispielsweise geringer sein als die Dicke von HPL.

Die mindestens eine Decklage, insbesondere beide Decklagen, bilden vorzugsweise eine, insbesondere überwiegend, insbesondere vollständig, freiliegende, Oberfläche der Isolierplatte, insbesondere der Kühlkammer.

Dass die Decklagen jeweils eine Dicke in einem Bereich 0,1 mm bis 20 mm aufweisen ist optional. Optional ist auch, dass der Isolierkörper eine Dicke von mindestens 5 mm aufweist. Optional ist ferner, dass die Kühleinrichtung, insbesondere die mindestens eine Isolierplatte, insbesondere das Isoliermodul, mehr als eine Decklage aufweist. Die Erfindung umfasst auch Gegenstände ohne diese Merkmale.

Das Hüllmittel weist vorzugsweise eine Dicke in einem Bereich von 0,05 mm bis 3 mm, insbesondere von 0,1 mm bis 2,5 mm, insbesondere von 0,3 mm bis 2 mm, insbesondere von 0,5 mm bis 1,5 mm, auf.

Gemäß einem Aspekt überlappt mindestens eine der Decklagen, insbesondere beide Decklagen, den Isolierkörper in einer Orthogonalprojektion auf eine Haupterstreckungsebene des Isolierkörpers vollständig. Vorzugsweise wird eine kleinste konvexe Einhüllende der Kammerwand, insbesondere eines Wandabschnitts, insbesondere der jeweiligen Isolierplatte, ausschließlich durch die Decklagen gebildet, und nicht durch den Isolierkörper. Dadurch, dass die Decklagen den Isolierkörper vollständig überlappen, ist dieser besonders zuverlässig vor mechanischen Einwirkungen geschützt. Ferner ist der luftdichte Verschluss verbessert, da der Diffusion von Luft zum Isolierkern entgegengewirkt wird.

Gemäß einem Aspekt weist mindestens ein Isolierkörper, insbesondere ferner die beiden Decklagen, und/oder eine Isolierplatte eine diese durchdringende Öffnung auf. Diese Öffnung kann eine Verbindung zwischen dem Innenraum der Kühlkammer und der Umgebung herstellen. Durch die Öffnung erstreckt sich vorzugsweise zumindest ein Fluidkanal, insbesondere ein Kondensatkanal zum Abführen von kondensiertem Wasser aus der Kühleinrichtung, insbesondere zum Kühlaggregat. Die Öffnung kann alternativ oder zusätzlich zum Durchführen von weiteren Fluidleitungen und/oder elektrischen Leitungen dienen. Die mindestens eine Öffnung kann als Montageöffnung, insbesondere zum Verbinden mit Nachbarschränken, insbesondere zum kraftschlüssigen verschrauben, ausgebildet sein.

Gegenstand der Erfindung ist insbesondere ein Isolierkörper und/oder eine Isolierplatte mit der Öffnung bzw. dem Durchbruch, insbesondere als Außenwand der Kühleinrichtung.

Die Öffnung kann eine maximale Abmessung in einem Bereich von 1 mm bis 300 mm, insbesondere von 2 mm bis 200 mm, insbesondere von 5 mm bis 100 mm, insbesondere von 10 mm bis 50 mm, aufweisen.

Die Öffnung kann auch als Entnahmeöffnung für Objekte aus der Kühlkammer, insbesondere in dem Verschlussmittel, insbesondere in der Kühlschranktür, insbesondere als eine gegenüber der Kammeröffnung kleinere Zusatz-Entnahmeöffnung, ausgebildet sein.

Vorzugsweise umgibt der mindestens eine Isolierkörper die Öffnung. Das Hüllmittel kann angrenzend an die Öffnung vollumfänglich luftdicht versiegelt, insbesondere verschweißt sein.

Zur Herstellung der Öffnung wird vorzugsweise ein Isolierkern mit einer diesen durchdringenden Kernöffnung bereitgestellt. Das Hüllmittel mit dem darin angeordneten Isolierkern kann sodann luftdicht verschlossen werden, insbesondere im Bereich der Kernöffnung, insbesondere durch Verschweißen des Hüllmittels im Bereich der Kernöffnung. Die Öffnung kann freigeschnitten werden, insbesondere derart, dass die Öffnung kleiner ist als die Kernöffnung und, dass die Öffnung von dem verschweißten Hüllmittel umgeben ist, womit die Dichtigkeit des Hüllmittels erhalten bleibt.

Eine derartige Öffnung kann in einer beliebigen Wand der Kühleinrichtung vorgesehen sein, vorzugsweise aber in der Rückwand und/oder in der Frontwand, insbesondere in dem Verschlussmittel.

Gemäß einem Aspekt kann die Kühleinrichtung rahmenlos ausgebildet sein, insbesondere ohne einen Tragrahmen zum Tragen mehrerer Isolierplatten, insbesondere zum Verbinden der Isolierplatten, und/oder zum Abtragen des Gewichts der Kühleinrichtung bzw. darin aufgenommener Objekte auf einen Untergrund bzw. den Boden, einen Küchenboden. Vielmehr kann die mindestens eine Isolierplatte, insbesondere können alle vertikalen Isolierplatten, insbesondere alle Isolierplatten, dazu ausgebildet sein, die vorstehenden Funktionen zu übernehmen, insbesondere die Verbindung und/oder die Lasttragung. Derartige Isolierplatten fungieren insbesondere in der Art einer Schrankwand, allerdings mit hervorragenden Isoliereigenschaften.

Für die rahmenlose Ausbildung können die mehreren Isolierplatten direkt miteinander verbunden, insbesondere verklebt, sein, vorzugsweise über das nachfolgend beschriebene Randelement. In Verbindung mit der Klebung gewährleistet die rahmenlose Ausbildung, dass die oftmals großen Maßtoleranzen der mindestens einen Isolierplatte, insbesondere der Isolierkörper, durch die Klebenaht und/oder das Rahmenelement ausgeglichen werden können. Es resultiert eine besonders zuverlässig abgedichtete und dabei wirtschaftlich herstellbare Verbindung zwischen aneinander angrenzenden Isolierplatten. Die rahmenlose Ausbildung verbessert ferner die Bauraumnutzung.

Gemäß einem Aspekt ist der Isolierkörper plattenförmig ausgebildet, insbesondere ist die Kombination von Isolierkörper und Decklagen, in zumindest einem Wandabschnitt, insbesondere in sämtlichen Wandabschnitten der Kammerwand, plattenförmig ausgebildet. Alternativ kann mindestens ein Isolierkörper nicht-plattenförmig, insbesondere gekrümmt, insbesondere geknickt, insbesondere mit einem 90°-Winkel, ausgebildet sein. Die mindestens eine Decklage kann plattenförmig und/oder gekrümmt, insbesondere mit einem 90°-Winkel ausgebildet sein. Die plattenförmige Ausbildung des Isolierkörpers und/oder der Decklagen ist besonders wirtschaftlich herstellbar.

Gemäß einem weiteren Aspekt kann der Isolierkörper stoffschlüssig mit mindesten einer, insbesondere mit beiden, Decklagen verbunden, insbesondere verklebt, sein und/oder formschlüssig verbunden, insbesondere verrastet, sein, insbesondere können die Decklagen, unter Einschluss des Isolierkörpers miteinander verrastet sein. Hierdurch kann eine mechanische besonders stabile Einheit geschaffen werden, die zudem einen verbesserten luftdichten Verschluss des Isolierkerns gewährleistet. Die Verklebung der mindestens einen Decklage mit dem Isolierkörper kann an einer Hauptfläche des Isolierkörpers beispielsweise randseitig, insbesondere ausschließlich randseitig, oder vollflächig, insbesondere auf Höhe des Isolierkernes, also zwischen den idealerweise beiden Decklagen, erfolgen.

Das Plattenanschlussmittel kann den Isolierkörper randseitig, insbesondere vollumfänglich, umgeben.

Besonders bevorzugt beträgt ein, insbesondere mittlerer, Abstand, welcher insbesondere durch eine Schichtdicke einer Klebstoffschicht bestimmt ist, zwischen der mindestens einen Decklage, insbesondere der jeweiligen Decklage, und dem Isolierkörper, insbesondere dem Isolierkern, maximal 60 mm, insbesondere maximal 40 mm, insbesondere maximal 20 mm, insbesondere maximal 10 mm, insbesondere maximal 5 mm, insbesondere maximal 3 mm, insbesondere maximal 2 mm, insbesondere maximal 1 mm, insbesondere maximal 0,5 mm, insbesondere maximal 0,3 mm, insbesondere maximal 0,1 mm, und/oder mindestens 0,01 mm, insbesondere mindestens 0,5 mm, insbesondere mindestens 1 mm, insbesondere mindestens 2 mm, insbesondere mindestens 5 mm. Eine Klebschicht zwischen der mindestens einen Decklage und dem Isolierkörper, insbesondere dem Isolierkern, kann eine entsprechende Dicke aufweisen. Eine entsprechend geringe Dicke, insbesondere bei dünnwandiger Ausbildung der Decklangen und/oder einer rahmenlosen Ausbildung der Kühleinrichtung, erhöht erheblich das Verhältnis aus Isolierwirkung und Bauraumbedarf. Die Klebschicht kann eine besonders präzise Einstellung der Abmessung der Kühleinrichtung gewährleisten.

Vorzugsweise umfasst die Klebschicht ein isolierendes Material, insbesondere gemäß einem der hierin beschriebenen Materialien, insbesondere ein Material des Randelements, und/oder eine Kunststoffmaterial und/oder ein Schaummaterial, insbesondere einen PU-Schaum.

Vorzugsweise beträgt ein Verhältnis zwischen der Dicke des Isolierkerns und der Dicke der Isolierplatte mindestens 1:1, insbesondere mindestens 2:1, insbesondere mindestens 3:1, insbesondere mindestens 5:1, insbesondere mindestens 5:1, insbesondere mindestens 8:1, insbesondere mindestens 10:1.

Gemäß einem weiteren Aspekt kann mindestens ein Randelement, insbesondere ein Isolierrand, insbesondere ein zwischen den Decklagen liegender Isolierrand, vorgesehen sein, das den Isolierkörper und/oder die Isolierplatte umfänglich zumindest abschnittsweise, insbesondere vollständig, umgibt bzw. umrandet. Das Randelement kann zumindest abschnittsweise, insbesondere vollständig, zwischen den Decklagen aufgenommen sein. Vorzugsweise überlappen die Decklagen das Randelement in einer Draufsicht auf eine Haupterstreckungsebene des Isolierkörpers zumindest abschnittsweise, insbesondere vollständig. Vorzugsweise ist das Randelement stoffschlüssig mit mindestens einer, insbesondere beiden, der Decklagen und/oder mit dem Isolierkörper verbunden, insbesondere verklebt.

Besonders bevorzugt kann das mindestens eine Randelement an den Isolierkörper angeformt, insbesondere angespritzt, sein. Beispielsweise kann ein zum Rand hin offener Bereich der Isolierplatte, insbesondere mit U-förmigem Querschnitt, mit einem Material ausgespritzt werden, welches das mindestens eine Rahmenelement bildet.

Das Randelement umfasst vorzugsweise ein geschäumtes Material, insbesondere besteht es daraus. Grundsätzlich kann das Rahmenelement ein geschäumtes, teilgeschäumtes oder nicht geschäumtes Material, beispielsweise Materialien wie Silikone, insbesondere Polysiloxan, oder Füll- bzw. Klebstoffe wie Polyurethan (PU), SMP (Silyl Modified Polymers) oder Acrylat aufweisen, insbesondere daraus bestehen.

Das Randelement kann einteilig ausgebildet sein oder, alternativ, mehrteilig.

Vorzugsweise kann das Randelement einen Kunststoff, insbesondere einen Zwei-Komponenten-Kunststoff, insbesondere Polyurethan, insbesondere einem PU-Schaum, und/oder ein Füllmaterial, insbesondere eine thermisch isolierendes Füllmaterial, beispielsweise geblähtes Granulat, insbesondere Hohlglaskugeln, und/oder eines der in Zusammenhang mit dem Isolierkern genannten Materialien, aufweisen, insbesondere daraus bestehen.

Das mindestens eine Randelement und wenigstens einzelne, insbesondere alle, der für die verschiedenen Verklebungen verwendete Klebstoff weisen vorzugsweise dasselbe Grundmaterial auf, beispielsweise Polyurethan, insbesondere bestehen diese aus dem gleichen Material.

Das Randelement grenzt vorzugsweise unmittelbar an den Isolierkern, insbesondere das Hüllmittel, und/oder die mindestens eine Decklage an, insbesondere steht das Randelement damit in Kontakt und/oder ist stoffschlüssig damit verbunden, insbesondere angeklebt.

Das Hüllmittel kann optional entfallen. Eine Kühleinrichtung bzw. eine Isolierplatte, insbesondere ein Isoliermodul, ohne das Hüllmittel sind ebenfalls Varianten gemäß dem Gegenstand der Erfindung. Das Hüllmittel kann beispielsweise dadurch ersetzt werden, dass die Decklagen den Isolierkern zumindest abschnittsweise, insbesondere an den beiden, einander gegenüberliegenden Hauptseiten, luftdicht umschließen. Die Decklagen können den Isolierkern alleine oder zusammen mit dem Randelement luftdicht umschließen. Die Verbindung zwischen den Decklagen bzw. zwischen den Decklagen und dem Randelement kann stoffschlüssig erfolgen, insbesondere per Klebverbindung.

Das Randelement ist vorzugsweise ein Bestandteil der Kammerwand, insbesondere der Isolierplatte, insbesondere des Isoliermoduls.

Gemäß einem weiteren Aspekt kann ein Plattenanschlussmittel zum Verbinden benachbarter Isolierplatten, insbesondere Isoliermodule, vorgesehen sein, das vorzugsweise mit mindestens einer der Decklagen verbunden ist. Das Plattenanschlussmittel ist vorzugsweise ein Bestandteil der Kammerwand, insbesondere der Isolierplatte, insbesondere des Isoliermoduls. Das Plattenanschlussmittel kann an den Isolierkörper und/oder an das Randelement angrenzen bzw. daran angebracht sein, insbesondere stoffschlüssig, insbesondere verklebt, und/oder formschlüssig und/oder kraftschlüssig.

Das Plattenanschlussmittel ist vorzugsweise zwischen den Decklagen aufgenommen. Es kann von mindestens einer, insbesondere beiden, Decklagen vollständig überlappt sein und/oder zwischen diesen hervorstehen.

Das Plattenanschlussmittel und das Randelement können einteilig ausgebildet sein.

Das Plattenanschlussmittel ist vorzugsweise durch das mindestens eine Randelement gebildet, oder anders herum.

Gemäß einem weiteren Aspekt kann das Plattenanschlussmittel einen Isolierschaum, beispielsweise einen PU-Schaum, umfassen, insbesondere daraus bestehen.

Gemäß einem weiteren Aspekt können das Plattenanschlussmittel und/oder das Randelement mit dem Isolierkörper, insbesondere dem Hüllmittel, und mindestens einer, insbesondere beiden, Decklagen stoffschlüssig verbunden, insbesondere verklebt, sein. Hierdurch resultiert eine mechanisch besonders feste Verbindung. Die resultierende Isolierplatte, insbesondere das Isoliermodul, kann besonders zeit- und kosteneffizient mit weiteren Isolierplatten verbunden werden.

Gemäß einem weiteren Aspekt kann das Plattenanschlussmittel ein gewelltes Verbindungsprofil, insbesondere für eine vergrößerte Klebefläche, und/oder eine Bolzenverbindung, insbesondere eine Schraubverbindung und/oder eine Nietverbindung und/oder eine Exzenterverbindung, und/oder eine Formschlussverbindung, insbesondere ein Schwalbenschwanzprofil und/oder eine Nut-Feder-Verbindung und/oder eine Möbelfeder und/oder ein Scharnier, insbesondere ein Möbelgelenk, aufweisen. Die Bolzenverbindung wird auch als Stiftverbindung bezeichnet. Besonders bevorzugt weist das Plattenanschlussmittel eine Möbelverbindung, insbesondere eine Möbelfeder, auf. Hierdurch wird vorteilhaft erreicht, dass die Isolierplatten, insbesondere analog zu den Wänden eines Möbelstücks, zu der Kühlkammer kombiniert werden können. Es resultiert eine zeit- und kosteneffizient herstellbare Kühlkammer, die zudem modular im Aufbau und damit besonders flexibel in der Gestaltung ist, speziell hinsichtlich der schnellen Skalierbarkeit auf verschiedene Einbaugrößen.

Gemäß einem weiteren Aspekt kann das mindestens eine Randelement eine Dichtfunktion, insbesondere ein Dichtmittel, zum Herstellen einer luftdichten Plattenverbindung aufweisen, wobei die Plattenverbindung vorzugsweise zu einer weiteren Isolierplatte ausgebildet ist. Das Dichtmittel kann als separater Körper oder durch das Randelement, insbesondere bestehend aus dem Material des Randelements, gebildet sein. Das Dichtmittel ist dazu vorzugsweise zwischen zwei Isolierplatten, insbesondere Isoliermodulen gemäß der vorstehenden Beschreibung, angeordnet. Zusätzlich kann ein Dichtmittel zwischen der Kammerwand, insbesondere dem Wandabschnitt, insbesondere der Isolierplatte, und dem Verschlussmittel, insbesondere der Kühlschranktür, vorgesehen sein. Das Dichtmittel kann einen PU-Schaum und/oder ein Kautschukmaterial, insbesondere NBR, aufweisen. Das Dichtmittel grenzt vorzugsweise an die mindestens eine Decklage und/oder an das Randelement und/oder an den Isolierkörper, insbesondere kontaktierend, an.

Gemäß einem weiteren Aspekt kann der Isolierkörper reversibel entnehmbar ausgebildet sein, insbesondere aus der Kammerwand, insbesondere aus dem Zwischenraum zwischen den zwei Decklagen und/oder reversibel in einen Zwischenraum zwischen den zwei Decklagen, insbesondere in einen Isolierträger, einsetzbar sein. Vorzugsweise ist der Isolierkörper aus einem Isolierträger entnehmbar. Der Isolierträger kann durch die beiden Decklagen und/oder eine Führungseinrichtung, insbesondere eine Führungsschiene und/oder eine Führungsnut, gebildet sein.

Die Kammerwand kann eine Tauschöffnung zum reversiblen Einsetzen, insbesondere zum Austauschen, des Isolierkörpers aufweisen. Die Tauschöffnung kann reversibel verschließbar sein, insbesondere mittels eines Isolierverschlusses. Der Isolierverschluss kann ein Bestandteil des Randelements sein. Die Tauschöffnung ist vorzugsweise an einer Schmalseite der Kammerwand, insbesondere der Isolierplatte, insbesondere des Isoliermoduls, vorgesehen. Dadurch, dass der Isolierkörper austauschbar in der Kammerwand vorgesehen ist, kann ein Austausch erfolgen, wenn beispielsweise der Unterdruck verlorengeht, beispielsweise aufgrund von Diffusion oder Leckage. Somit kann die Isolierwirkung des Isolierkörpers in besonders einfacher Weise wiederhergestellt werden.

Gemäß einem weiteren Aspekt kann eine Kantenisolierung vorgesehen sein, die mindestens eine Kante der Kühlkammer überlappt. Die Kantenisolierung kann an einer Innenseite und/oder an einer Außenseite der Kühlkammer und/oder zwischen aneinander angrenzenden Wandabschnitten, vorgesehen sein. Die Kantenisolierung kann ein Bestandteil der jeweiligen Isolierplatte insbesondere des Isoliermoduls, oder als separates Teil, insbesondere als separate Dichtung, ausgebildet sein. Die Kantenisolierung kann einteilig mit dem Randelement ausgebildet sein. Die Kantenisolierung kann zwischen zwei Isolierplatten geklemmt und/oder mit mindestens einer, insbesondere mit beiden, angrenzenden Isolierplatten stoffschlüssig verbunden, insbesondere verklebt, sein.

Eine Längsstoßisolierung kann vorgesehen sein, insbesondere zwischen zwei aneinander angrenzenden, insbesondere parallel orientierten, Isolierplatten. Die Längsstoßisolierung kann entsprechend der Kantenisolierung ausgebildet sein.

Die Kantenisolierung und/oder die Längsstoßisolierung können einen Zusatz-Isolierkörper, insbesondere einen Kanten-Isolierkörper, umfassen. Der Zusatz-Isolierkörper überlappt vorzugsweise einen Kontaktbereich, insbesondere den Kantenbereich, an dem die benachbarten Wandabschnitte, insbesondere die Isolierplatten, aneinander angrenzen. Der Zusatz-Isolierkörper kann einen Zusatz-Isolierkern und ein Zusatz-Hüllmittel, insbesondere einen Kanten-Isolierkern und ein Kanten-Hüllmittel aufweisen, wobei das Zusatz-Hüllmittel den mit einem Unterdruck beaufschlagten Zusatz-Isolierkern luftdicht umschließt. Vorzugsweise ist an dem Zusatz-Isolierkörper mindestens eine, insbesondere zwei einander gegenüberliegende, Zusatz-Decklage, insbesondere Kanten-Decklage, angebracht. Hierdurch wird die Isolierwirkung der Kammerwand nochmals verbessert.

Gemäß einem weiteren Aspekt kann, insbesondere an dem Isolierkörper, ein Sauganschluss vorsehen sein, zum Erneuern des Unterdrucks an dem Isolierkern. Der Sauganschluss kann ein Ventil, insbesondere ein Rückschlagventil, aufweisen. Der Sauganschluss kann zum Anschluss an einer Saugleitung ausgebildet sein.

Gemäß einem weiteren Aspekt kann die Kühleinrichtung, insbesondere die Kühlkammer, eine Unterdruckpumpe aufweisen, die an den Sauganschluss angeschlossen ist. Die Unterdruckpumpe kann in die Kühleinrichtung, insbesondere in die Kühlkammer, integriert sein, insbesondere fest daran angebracht sein. Alternativ kann die Unterdruckpumpe separat verbaut, beispielsweise in einen Küchenunterschrank verbaut, und/oder frei verlagerbar, insbesondere tragbar, ausgebildet sein. Insbesondere wenn die Unterdruckpumpe integriert ist, kann der Unterdruck schnell und einfach wiederhergestellt werden.

Vorzugsweise weist die Kühleinrichtung, insbesondere der Isolierkörper, einen Drucksensor zum Bestimmen des Unterdrucks auf, mit dem der Isolierkern beaufschlagt ist.

Eine Steuereinrichtung kann den von dem Drucksensor erfassten Messwert überwachen. Beim Erreichen eines Grenzwertes, insbesondere eines vorgegebenen Maximalwerts für den Unterdruck, kann die Steuereinrichtung einen Warnhinweis ausgeben und/oder die Unterdruckpumpe aktivieren, um den Unterdruck automatisiert wiederherzustellen. Die Unterdruckpumpe kann auf eine Bedieneingabe des Benutzers hin und/oder automatisiert gestartet werden. Hierdurch wird die Isolierwirkung besonders zuverlässig und für einen langen Zeitraum gewährleistet.

Gemäß einem weiteren Aspekt können mindestens eine elektrische Leitung und/oder mindestens eine Fluidleitung in einem Aufnahmeraum des Isolierkörpers und/oder zwischen den beiden Decklagen aufgenommen sein. Der Aufnahmeraum kann als Aufnahmekanal, insbesondere als Leitungskanal, ausgebildet sein. Der Aufnahmeraum liegt vorzugsweise innerhalb einer kleinsten konvexen Einhüllenden, die durch das Hüllmittel aufgespannt ist. Im Bereich des Aufnahmeraums ist der Isolierkörper vorzugsweise konkav ausgebildet. Insbesondere kann der Aufnahmeraum als Aufnahmenut innerhalb des Isolierkörpers und/oder der mindestens eine Decklage ausgebildet sein. Bei der elektrischen Leitung kann es sich um eine Stromleitung und/oder eine Datenleitung, insbesondere ein Netzwerkkabel, handeln. Die Fluidleitung kann eine Luftleitung, insbesondere zum Wiederherstellen des Unterdrucks, und/oder eine Kühlleitung, insbesondere für Kühlmittel, insbesondere des Kühlkreislaufs, und/oder eine Wasserleitung sein. Die Kühlleitung kann insbesondere für einen effektiven Wärmeaustausch mäanderförmig innerhalb eines entsprechenden Aufnahmekanals angeordnet sein.

Gemäß einem weiteren Aspekt kann die Kühleinrichtung einen Filter, insbesondere einen Geruchsfilter, insbesondere einen Aktivkohlefilter, aufweisen. Der Filter kann mit dem Sauganschluss gekoppelt sein.

Die Kammerwand und/oder das Isoliermodul und/oder der Isolierkörper können mindestens eine Öffnung aufweisen, insbesondere zum Ableiten von Tauwasser. Eine derartige Öffnung wird auch als Durchbruch bezeichnet. Die Öffnung ist von der Kammerwand und/oder das Isoliermodul und/oder der Isolierkörper vorzugsweise vollumfänglich umgeben und/oder durchdringt diese. Die mindestens eine Öffnung erstreckt sich vorzugsweise zwischen dem Innenraum der Kühleinrichtung und der Umgebung bzw. dem Außenraum.

Vorzugsweise weist die Kühleinrichtung mindestens eine Isolierplatte, insbesondere ein Isoliermodul, mit einem darin integrierten Verdampfer auf.

Gemäß einem Aspekt kann zwischen dem Isolierkörper und mindestens einer Decklage ein Verdampfer angeordnet sein. Der Verdampfer kann formschlüssig und/oder kraftschlüssig und/oder stoffschlüssig, insbesondere mittels Verklebung, zwischen dem Isolierkörper und der mindestens einen Decklage, insbesondere zwischen beiden Decklagen angeordnet sein. Vorzugsweise ist der Verdampfer mit dem Isolierkörper und/oder mit mindestens einer der zwei Decklagen verklebt. Die Isolierplatte mit dem Verdampfer bildet vorzugsweise eine Rückwand und/oder eine Seitenwand und/oder eine Deckenwand und/oder eine Bodenwand und/oder eine Zwischenwand, insbesondere mit horizontaler und/oder vertikaler Orientierung. Der Verdampfer ist vorzugsweise auf der zum Innenraum der Kühlkammer gewandten Seite des Kühlkörpers angeordnet.

Gemäß einem weiteren Aspekt weist die Kühlkammer eine Zwischenwand auf, die aus der Kühlkammer reversibel entnehmbar oder unlösbar mit der Kammerwand verbunden ist. Die Zwischenwand kann horizontal orientiert, insbesondere als Stellboden ausgebildet, und/oder vertikal orientiert sein. Vorzugsweise umfasst die Zwischenwand einen integrierten Verdampfer.

Alternativ zur Integration des Verdampfers zwischen dem Isolierkörper und der Decklage, kann der Verdampfer unlösbar oder lösbar von außen an mindestens einer der Decklagen angeordnet sein, insbesondere an derjenigen Oberfläche der Decklage angeordnet sein, die dem Isolierkörper gegenüberliegt. Mit der Decklage kann der Verdampfer formschlüssig, kraftschlüssig und/oder stoffschlüssig, insbesondere mittels Verklebung, verbunden sein.

Vorzugsweise weist mindestens eine Isolierplatte, insbesondere weisen mindestens zwei, insbesondere mindestens drei, insbesondere mindestens vier, Isolierplatten, einen Verdampfer auf. Die Isolierplatten mit dem Verdampfer können reversibel miteinander verbindbar, parallel zueinander orientiert, rechtwinklig zueinander orientiert und/oder stoffschlüssig miteinander verbunden sein.

Zum Anschluss des mindestens einen Verdampfers kann dieser, insbesondere die damit ausgebildete Isolierplatte, einen Kühlmittelanschluss aufweisen. Der Kühlmittelanschluss kann zum reversibel lösbaren oder zum unlösbaren Verbinden mit einer Kühlmittelleitung ausgebildet sein.

Gemäß einem weiteren Aspekt umfasst die Kühleinrichtung eine Beleuchtung. Die Beleuchtung kann in die mindestens eine Isolierplatte und/oder in das mindestens eine Plattenanschlussmittel und/oder in das mindestens eine Randelement, insbesondere in eine Randleiste integriert sein. Eine Mitten-Abstrahlrichtung weist vorzugsweise eine zur Kühlkammermitte und/oder nach hinten, insbesondere zur Rückwand, und/oder zu einer gegenüberliegenden Kammerwand, orientierte Richtungskomponente auf.

Die Kühlkammer kann einen Tragrahmen aus einem metallischen Material, insbesondere Stahl und/oder Aluminium, aufweisen. Die mindestens eine Isolierplatte kann kraftschlüssig und/oder formschlüssig und/oder stoffschlüssig, insbesondere mittels Verklebung, mit dem Tragrahmen verbunden sein. Der Tragrahmen kann mindestens einen rechteckförmigen Rahmenabschnitt aufweisen, und/oder polygonal geformt, insbesondere quaderförmig sein.

Gemäß einem weiteren Aspekt kann die Kühlkammer eine Wartungsöffnung aufweisen, insbesondere um die Zugänglichkeit von Kühlelektrik und/oder Kühlelektronik und/oder des Kühlaggregats, insbesondere eines Kühlmittelverdichters, zu gewährleisten, insbesondere durch einen Innenraum der Kühlkammer. Die Wartungsöffnung kann reversibel mit einem Wartungsverschluss verschlossen sein.

Der Wartungsverschluss kann ein thermisch isolierendes Material, insbesondere mindestens eine Isolierplatte gemäß der vorstehenden Beschreibung, aufweisen, insbesondere daraus bestehen. Der Wartungsverschluss ist vorzugsweise an einer Bodenwand und/oder einer Seitenwand und/oder einer Rückwand der Kühlkammer vorgesehen. Vorzugsweise ist die Wartungsöffnung an einer unteren Hinterkante der Kühlkammer vorgesehen.

Im Allgemeinen kann jede hierin beschrieben stoffschlüssige Verbindung, insbesondere Klebverbindung, einen Zweikomponentenklebstoff und/oder einen Epoxid-Klebstoff und/oder einen PU-Klebstoff, insbesondere einen PU-Schaumklebstoff und/oder einen schaumfreien PU-Klebstoff, umfassen.

Gemäß einem weiteren Aspekt können Verbindungselemente, insbesondere Eckverbinder und/oder Verbindungsprofile und/oder Verbindungsleisten, insbesondere zum Verbinden aneinander angrenzender Isolierplatten, vorgesehen sein, insbesondere in einer entsprechenden Ausnehmung, insbesondere Ausfräsung, des Isolierkerns aufgenommen sein.

Grundsätzlich können als Decklagen HPL-Lagen (High Pressure Laminate), vorzugsweise als innere Decklage, verwendet werden und/oder CPL-Lagen (Continuous Pressure Laminate) und/oder andere Kunststofflagen, insbesondere Folien, beispielsweise aus PVC, und/oder Blech, insbesondere Metallblech, vorzugsweise als äußere Decklage.

Eine äußere Decklage und eine innere Decklage können aus demselben Material oder aus unterschiedlichen Materialien bestehen.

Die Kühlkammer, insbesondere das Randelement, kann einen Kantenschutz, insbesondere an einer Vorderkante und/oder am Rand der Kammeröffnung, aufweisen. Der Kantenschutz kann als Kantenprofil und/oder als Front-Randelement, insbesondere als Fronttragstruktur, ausgebildet sein. Vorzugsweise umgibt der Kantenschutz die Kammeröffnung zumindest abschnittsweise, insbesondere vollumfänglich. Der Kantenschutz erhöht die Festigkeit, insbesondere in dem mechanisch stärker beanspruchten, insbesondere stoßbeanspruchten, Frontbereich. Der Kantenschutz erstreckt sich vorzugsweise U-förmig und/oder rechteckförmig, insbesondere um die Kammeröffnung. Der Kantenschutz umfasst vorzugsweise ein Metall, insbesondere Stahl und/oder Aluminium, und/oder einen, insbesondere stoßfesten, Kunststoff.

Die mindestens eine Isolierplatte und/oder der Kantenschutz können zum zumindest teilweisen Abtragen des Gewichts der Kühleinrichtung und/oder der darin aufgenommenen Objekte ausgebildet sein und/oder ein Bodenkontaktmittel zum Einleiten der Gewichtskräfte in den Boden aufweisen.

Die Beleuchtung kann in das Front-Randelement, insbesondere ein Schrägprofil, des Front-Randelement eingelassen sein, insbesondere derart, dass es nicht zur Front bzw. zur Kammeröffnung hin strahlen kann bzw. blendet.

Der Kantenschutz und/oder die Isolierplatte, insbesondere das mindestens eine Randelement, insbesondere das Front-Randelement, können einen Leitungskanal, insbesondere für elektrische Leitungen, insbesondere für die Beleuchtung, und/oder fluidische Leitungen, aufweisen. Somit kann vermieden werden, dass Leitungen in die Isolierkörper eingearbeitet werden müssen. Diese können insbesondere von hinten über die oben- und/oder untenliegenden Innenkanten geführt werden.

An dem Kantenschutz und/oder der Isolierplatte, insbesondere dem mindestens einen Randelement, insbesondere dem Front-Randelement, kann ein Türband bzw. ein Scharnier zum gelenkigen Tragen des Verschlussmittels für die Kammeröffnung angebracht sein.

Der Kantenschutz kann bevorzugt im Querschnitt U-förmig und/oder L-förmig sein. Der Kantenschutz ist vorzugsweise aus einem Stahl U-Profil gefertigt.

Der Kantenschutz kann vorzugsweise die Funktion haben, die mechanische Festigkeit bzw. Statik der Kühleirichtung zu fördern, insbesondere erst herzustellen, insbesondere die erforderliche Verwindungssteifigkeit herzustellen.

Das Randelement, insbesondere der Kantenschutz, kann eine Dichtfläche und/oder ein Dichtmittel zum Abdichten gegenüber dem Verschlussmittel, insbesondere zu der Kühlschranktür aufweisen, vorzugsweise im Innenbereich der Kühleinrichtung.

An der mindestens einen Isolierplatte und/oder dem Tragrahmen und/oder dem Randelement, insbesondere dem Kantenschutz, können das Verschlussmittel, insbesondere ein Verschlussmittel-Gelenk, und/oder ein Träger für Einlegeböden ausgebildet und/oder angebracht, insbesondere angeklebt, sein.

Auf der Innenseite der Isolierplatten können, insbesondere einzeln oder auf einem vertikalen Trägerstreifen, Träger, insbesondere Haltepunkte, angebracht, insbesondere verklebt, sein, um die Fachböden insbesondere im vorderen Bereich der Kühleinrichtung, zu tragen.

Der Kantenschutz und/oder der Tragrahmen sind vorzugsweise mit mindestens einer Isolierplatte verklebt, insbesondere mit sämtlichen daran angrenzenden Isolierplatten.

Gemäß einer Alternative kann der Kantenschutz ein Bestandteil des Tragrahmens sein.

Eine weitere Aufgabe der Erfindung besteht darin, ein verbessertes Isoliermodul bereitzustellen, welches insbesondere besonders zeit- und kosteneffizient herstellbar und besonders flexibel im Einsatz ist.

Diese Aufgabe wird gelöst durch ein Isoliermodul für eine Isoliereinrichtung, insbesondere eine Kühleinrichtung gemäß der vorstehenden Beschreibung. Das Isoliermodul weist vorzugsweise einen Isolierkörper mit einem Isolierkern und einem Hüllmittel auf, das den mit einem Unterdruck beaufschlagten Isolierkern luftdicht umschließt. Das Isoliermodul kann zwei Decklagen aufweisen, zwischen welchen der Isolierkörper aufgenommen ist. Die Dicke des Isolierkörpers beträgt vorzugsweise mindestens 10 mm. Die Dicke mindestens einer, insbesondere beider, Decklagen, beträgt vorzugsweise mindestens je 0,5 mm. Die Vorteile des Isoliermoduls entsprechen vorzugsweise den Vorteilen der vorstehend beschriebenen Kühleinrichtung. Das Isoliermodul ist vorzugsweise mit mindestens einem der Merkmale weitergebildet, die vorstehend im Zusammenhang mit der Kühleinrichtung, insbesondere der Kammerwand, insbesondere des mindestens einen Wandabschnitts bzw. der mindestens einen Isolierplatte, beschrieben sind.

Das Isoliermodul ist vorzugsweise plattenförmig, insbesondere als Isolierplatte, ausgebildet.

Das Isoliermodul kann ein Bestandteil der Kühlkammer sein. Vorzugsweise umfasst die Kühlkammer mindestens ein insbesondere mindestens zwei, insbesondere mindestens drei, insbesondere mindestens vier, insbesondere mindestens sechs, und/oder maximal 20, insbesondere maximal 12, insbesondere maximal acht, der Isoliermodule.

Die Isoliermodule können reversibel lösbar, insbesondere mittels des Plattenanschlussmittels, miteinander verbunden sein und/oder dauerhaft, insbesondere nicht zerstörungsfrei lösbar, miteinander verbunden sein.

Gemäß einem weiteren Aspekt kann das Isoliermodul das Plattenanschlussmittel aufweisen, das vorzugsweise mit mindestens einer der Decklagen, insbesondere mit beiden Decklagen, verbunden ist. Aufgrund des Plattenanschlussmittels kann die Isoliereinrichtung, insbesondere die Kühleinrichtung, in wirtschaftlicher Weise, in der Art eines Baukastensystems, ähnlich eines Schrankmöbels, hergestellt werden. Das Isoliermodul gewährleistet die Herstellung einer entsprechenden Isoliereinrichtung in besonders wirtschaftlicher und flexibler Weise.

Ein Randelement kann den Isolierkörper umgeben und/oder ein Plattenanschlussmittel kann mit mindestens einer der Decklagen verbunden sein.

Die Kühleinrichtung bzw. die Isoliereinrichtung, insbesondere die Isolierplatte, können eine Beleuchtung aufweisen. Die Beleuchtung kann in die Kammerwand und/oder in das Isoliermodul, integriert sein.

Die Isoliereinrichtung, insbesondere die Kühleinrichtung, weist vorzugsweise mindestens einen Träger für Einlegeböden auf. Der Träger kann in die Kammerwand und/oder in das Isoliermodul, integriert und/oder daran angebracht, insbesondere damit verklebt, sein. Der Träger kann mit dem Plattenanschlussmittel und/oder mit dem Randelement und/oder mit der Kantenisolierung und/oder mit der Längsstoßisolierung verbunden und/oder einstückig damit ausgebildet sein.

In die Kammerwand und/oder in das Isoliermodul, können eine Kühlsteuerung, insbesondere zum Einstellen der Temperatur, und/oder ein Display, insbesondere zum Anzeigen der Temperatur, und/oder ein Temperatursensor, und/oder ein Bedienfeld integriert sein. Das Bedienfeld und/oder das Display sind vorzugsweise flächenbündig mit einer Oberfläche der Kammerwand, insbesondere einer Oberfläche der mindestens einen Decklage, angeordnet. Entsprechende Elemente können an einer Außenseite und/oder an einer Innenseite der Kühlkammer angeordnet sein.

Eine weitere Aufgabe der Erfindung besteht darin, ein verbessertes Verfahren zum Herstellen einer Isolierplatte, insbesondere eines Isoliermoduls, bereitzustellen.

Diese Aufgabe wird gelöst durch ein Verfahren zum Herstellen einer Isolierplatte, insbesondere eines Isoliermoduls, insbesondere gemäß der vorstehenden Beschreibung. Das Verfahren kann die Schritte umfassen: Bereitstellen eines Isolierkörpers mit einem Isolierkern und einem Hüllmittel, das den mit einem Unterdruck beaufschlagten Isolierkern luftdicht umschließt, und Verkleben des Isolierkörpers mit mindestens einer insbesondere zwei, Decklagen, zwischen welchen der Isolierkörper aufgenommen ist. Die Vorteile des Verfahrens entsprechen vorzugsweise den Vorteilen der vorstehend beschriebenen Kühleinrichtung bzw. der Isolierplatte. Das Verfahren ist vorzugsweise mit mindestens einem der Merkmale weitergebildet, die vorstehend im Zusammenhang mit der Kühleinrichtung bzw. der Isolierplatte beschrieben sind.

Vorzugsweise wird zum Herstellen des Isolierkörpers ein Isolierkern bereitgestellt. Der Isolierkern kann in das Hüllmittel eingebracht werden. Zum Formen des Isolierkörpers kann das Hüllmittel luftdicht umschlossen werden, wobei der darin angeordnete Isolierkern mit einem Unterdruck beaufschlagt wird.

Das Randelement kann an den Isolierkörper angegossen und/oder angespritzt und/oder zwischen die Decklagen eingegossen und/oder eingespritzt werden, insbesondere händisch und/oder mittels einer Dosiermaschine und/oder einer Mehrachsmaschine, insbesondere mittels eines Mehrgelenkroboters.

Die Isolierplatte kann, insbesondere können das Randelement und/oder die Decklagen, insbesondere nach dem Aushärten des Randelements bzw. der Verklebung mit dem Isolierkörper, spanend bearbeitet, insbesondere gefräst, werden, beispielsweise mittels eines Profilfräsers. Insbesondere kann das Verbindungsprofil durch Profilfräsen der Isolierplatte, insbesondere des Randelements und/oder der mindestens einen Decklage, hergestellt werden.

Eine weitere Aufgabe der Erfindung besteht darin, eine verbesserte Kühleinrichtung für Lebensmittel bereitzustellen, welche insbesondere besonders wirtschaftlich herstellbar, flexibel konfigurierbar und energieeffizient im Betrieb ist.

Diese Aufgabe wird gelöst durch eine Kühleinrichtung für Lebensmittel, insbesondere durch einen Kühlschrank und/oder ein Gefriergerät, aufweisend ein Kühlaggregat zum Reduzieren der Temperatur in der Kühleinrichtung, eine Kühlkammer mit einer Kammerwand, die mehrere Wandsegmente aufweist, umfassend ein Bodensegment und mindestens ein Aufsatzsegment, wobei mindestens eines der Wandsegmente einen Unterdruck-Isolieraufbau, insbesondere mindestens eine Isolierplatte, insbesondere mindestens ein Isoliermodul, aufweist, umfassend mindestens einen Isolierkörper mit einem Isolierkern und einem Hüllmittel, das den mit einem Unterdruck beaufschlagten Isolierkern luftdicht umschließt, und zwei Decklagen, zwischen welchen der mindestens eine Isolierkörper aufgenommen ist, wobei das mindestens eine Aufsatzsegment vorzugsweise an dem Bodensegment angebracht ist. Vorteilhaft wird durch die segmentierte und/oder separate Ausbildung des Bodens der Kühlkammer erreicht, dass dieser besonders robust ausgebildet werden kann, wirtschaftlich in der Herstellung ist und, dass dieser eine Vielzahl von Funktionen in einem einzigen, insbesondere modularen, Bauteil vereinen kann, womit insbesondere eine modulare Bauweise gefördert werden kann.

Dass mindestens eines der Wandsegmente einen Unterdruck-Isolieraufbau aufweist ist optional. Alternativ kann das mindestens eine Wandsegment, insbesondere können sämtliche Wandsegmente, einen beliebigen Aufbau, insbesondere einen beliebigen Isolieraufbau, aufweisen, insbesondere mit und/oder ohne einen mit Unterdruck beaufschlagten Isolierkern.

Vorzugsweise bestehen die Wandsegmente, insbesondere sämtliche Wandsegmente, aus Isolierplatten, insbesondere aus Isoliermodulen.

Das Kühlaggregat kann mit einem Verdunster und/oder einem Kondensator unlösbar, insbesondere stoffschlüssig, und/oder reversibel lösbar verbunden sein.

Das Bodensegment kann mit mindestens einem Aufsatzsegment, welches den mindestens einen Verdunster und/oder Kondensator aufweist, insbesondere mit dem Rückwandsegment, verbunden sein, insbesondere unlösbar, insbesondere nicht zerstörungsfrei lösbar, und/oder reversibel lösbar.

Vorzugsweise ist das mindestens eine Aufsatzsegment an dem Bodensegment derart angebracht, dass die auf das jeweilige Aufsatzsegment wirkende Gewichtskraft auf das Bodensegment abgetragen wird, insbesondere über das Bodensegment in den Boden eingeleitet wird.

Das Bodensegment und das mindestens eine Aufsatzsegment können unlösbar, insbesondere nicht zerstörungsfrei lösbar und/oder reversibel lösbar, miteinander verbunden sein. Die Verbindung kann werkseitig hergestellt sein. Alternativ kann die Verbindung zur Endmontage beim Kunden vorgesehen sein.

Gemäß einem Aspekt ist die Kühleinrichtung, insbesondere die Kühlkammer rahmenlos ausgebildet. Mit anderen Worten erfolgt die Lastabtragung, insbesondere ausschließlich, über die Wandsegmente, insbesondere nicht über einen separaten Rahmen.

Gemäß einem weiteren Aspekt weist das Bodensegment mindestens ein Isoliermittel auf, wobei keines der Isoliermittel des Bodensegments mit einem Unterdruck beauftragt ist. Mit anderen Worten umfasst das Bodensegment ausschließlich herkömmliche Isoliermittel, die ohne Anlegen eines Unterdrucks die entsprechende Isolierwirkung bereitstellen. Alternativ kann auch das Bodensegment einen Unterdruck-Isolieraufbau, insbesondere mindestens einen Isolierkörper, aufweisen.

Gemäß einem weiteren Aspekt weist das Bodensegment eine Bodenwanne, insbesondere zum Aufnehmen von Flüssigkeit, auf. Insbesondere kann eine innere Decklage des Bodensegments, insbesondere der Bodenwand als Bodenwanne ausgebildet sein. Die Bodenwanne hat vorzugsweise ein Fassungsvermögen von mindestens 0,5 1, insbesondere mindestens 1 l, insbesondere mindestens 3 1, insbesondere mindestens 5 1, und/oder maximal 20 1. Eine vertikale Erstreckung des Bodensegments, insbesondere der Bodenwanne beträgt vorzugsweise mindestens 2 cm, insbesondere mindestens 5 cm, insbesondere mindestens 10 cm, insbesondere mindestens 20 cm, und/oder maximal 50 cm, insbesondere maximal 30 cm.

Gemäß einem weiteren Aspekt umfasst das mindestens eine Aufsatzsegment zwei Seitenwandsegmente, ein Rückwandsegment und/oder ein Deckenwandsegment, die vorzugsweise untereinander und mit dem Bodensegment verbunden sind. Die Verbindung kann unlösbar, insbesondere nicht zerstörungsfrei lösbar, und/oder reversibel lösbar ausgebildet sein. Vorzugsweise sind die jeweiligen Segmente als Module ausgebildet und/oder werkseitig oder beim Kunden zu der Kühlkammer montierbar. Gemäß einem Aspekt ist mindestens ein Wandsegment, insbesondere ein Seitenwandsegment und/oder ein Rückwandsegment und/oder ein Deckenwandsegment und/oder ein Bodensegment, der Kühlkammer aus mindestens zwei, insbesondere mindestens drei, insbesondere mindestens vier, und/oder maximal 20, insbesondere maximal zehn, insbesondere maximal sechs, Teilsegmenten zusammengesetzt. Insbesondere ist das jeweilige Wandsegment in die mindestens zwei Teilsegmente segmentiert. Die Teilsegmente sind vorzugsweise parallel orientiert und grenzen an ihren Kurzzeiten aneinander an. Hierdurch wird ein modularer Aufbau erreicht. Durch die Kombination gleicher oder unterschiedlicher Teilsegmente kann auf einfache Weise eine hohe Flexibilität hinsichtlich der Gesamtabmessung der Kühlkammer, insbesondere der Kühleinrichtung, erreicht werden. Die Montage der Teilsegmente kann werkseitig oder bei dem Benutzer bzw. Kunden erfolgen. Die Verbindung zwischen den Teilsegmenten kann unlösbar und/oder reversibel lösbar ausgebildet sein.

Gemäß einem weiteren Aspekt weist das Bodensegment ein Wandverbindungsmittel, insbesondere ein Verbindungsprofil, zum Verbinden des Bodensegments mit dem mindestens einen Aufsatzsegment auf. Das Verbindungsprofil ist vorzugsweise ein Strangpressprofil, insbesondere aus einem Metall, insbesondere Aluminium. Vorzugsweise wird das mindestens eine Aufsatzsegment mittels des Wandverbindungsmittels formschlüssig mit dem Bodensegment verbunden, insbesondere in der Art einer Nut-Feder-Verbindung.

Besonders bevorzugt ist das Wandverbindungsmittel zum reversibel lösbaren Verbinden des Bodensegments mit dem mindestens einen Aufsatzsegment ausgebildet. Insbesondere kann das Wandverbindungsmittel zum Verbinden des Bodensegments mit zwei Seitenwandsegmenten und dem Rückwandsegment ausgebildet sein. Weitere Wandverbindungsmittel können zwischen je mindestens zwei Aufsatzsegmenten vorgesehen sein, um diese untereinander zu verbinden, insbesondere reversibel oder unlösbar.

Gemäß einem weiteren Aspekt können das Kühlaggregat, insbesondere ferner der Verdampfer oder der Kondensator für das Kühlmittel, und das Bodensegment zu einer Montageeinheit zusammengesetzt sein. In einem modularen Aufbau der Kühleinrichtung wird somit ein Bodensegment mit Kühlfunktion bereitgestellt, welches dann flexibel mit unterschiedlichen, insbesondere hinsichtlich Anzahl und Abmessungen unterschiedlichen, Aufbausegmenten zusammengesetzt werden kann.

Gemäß einem weiteren Aspekt kann das Bodensegment mindestens eine diese durchdringende Öffnung aufweisen, durch die sich vorzugsweise zumindest ein Fluidkanal, insbesondere ein Kondensatkanal, zum Abführen von kondensiertem Wasser aus der Kühlkammer erstreckt. Der Kondensatkanal kann insbesondere in der Bodenwanne, insbesondere an einer tiefstgelegenen Position der Bodenwanne angeordnet sein. Alternativ oder zusätzlich kann die Öffnung zum Durchführen mindestens einer elektrischen Leitung vorgesehen sein.

Gemäß einem Aspekt kann das Bodensegment eine reversibel verschließbare Wartungsöffnung zur Zugänglichkeit einer Kühlelektrik und/oder Kühlelektronik und/oder des Kühlaggregats durch einen Innenraum der Kühlkammer aufweisen.

Gemäß einem weiteren Aspekt kann das Bodensegment mindestens ein Bodenkontaktelement, insbesondere mindestens einen Stellfuß, zum Tragen des Gewichts der Kühleinrichtung, insbesondere zum Abtragen des Gewichts auf den Boden, aufweisen.

Gemäß einem weiteren Aspekt kann ein Verhältnis zwischen einer Dicke des Isolierkerns und/oder des Isolierkörpers und einer Dicke der Isolierplatte mindestens 2: 1, insbesondere mindestens 5: 1 betragen. Vorzugsweise umfasst der Isolierkörper mehrere Teil-Isolierkörper, die an ihren Hauptflächen, insbesondere den parallel zur Haupterstreckungsebene orientierten Flächen, aneinander angrenzen.

Ein Isolierkörper kann sich aus mindestens zwei, insbesondere mindestens drei, insbesondere mindestens vier, Teil-Isolierkörpern zusammensetzen.

Vorzugsweise umfasst jeder Isolierkörper ein eigenes Hüllmittel zum Ausbilden einen individuellen Unterdruckkammer. Durch die Ausbildung des Isolierkörpers mit mehreren Teil-Isolierkörpern kann eine vorgegebene Dicke des Isolierkörpers durch die Kombination mehrerer, dünnerer Isolierkörper erzielt werden, die in der Regel wirtschaftlicher Herstellbar sind und/oder durch die mehreren individuell verschlossenen Hüllmittel bzw. Unterdruckkammern, eine höhere Ausfallsicherheit gewährleistet und somit besonders robust im Betrieb ist.

Gemäß einem weiteren Aspekt können mehrere der Isolierkörperplatten separat ausgebildet und mit einer einteiligen Kammerschale verbunden, insbesondere stoffschlüssig verbunden, insbesondere verklebt, sein. Die einteilige Kammerschale ist vorzugsweise mindestens einfach, insbesondere doppelt, gekrümmt ausgebildet und/oder erstreckt sich über mindestens zwei senkrecht zueinander orientierte Wandabschnitte und/oder Wandsegmente der Kammerwand.

Vorzugsweise erstreckt sich die einteilige Kammerschale über die Bodenwand, mindestens eine, insbesondere beide, Seitenwände, die Rückwand und/oder die Deckenwand und/oder die Bodenwand, insbesondere sofern kein separates Bodensegment vorliegt. Die Kammerwand kann als Decklage, insbesondere als innere Decklage bzw. als Innenschale ausgebildet sein. Vorzugsweise ist der jeweilige Isolierkörper an die Kammerschale geklebt. Eine Außenschale kann mit dem jeweiligen Isolierkörper verklebt sein. Die Außenschale kann einteilig oder mehrteilig ausgebildet sein. Der jeweilige Isolierkörper ist vorzugsweise plattenförmig und/oder L-förmig und/oder U-förmig ausgebildet.

Eine weitere Aufgabe der Erfindung besteht darin, ein verbessertes Verfahren zum Herstellen einer Kühleinrichtung für Lebensmittel zu schaffen, welches insbesondere besonders wirtschaftlich ausführbar ist und die Herstellung einer besonders robusten und energie effizienten Kühleinrichtung gewährleistet.

Diese Aufgabe wird gelöst durch ein Verfahren zum Herstellen einer Kühleinrichtung für Lebensmittel, insbesondere eines Kühlschranks und/oder eines Gefriergeräts, insbesondere gemäß der vorstehenden Beschreibung, aufweisend die Schritte: Bereitstellen eines Bodensegments, Bereitstellen mindestens eines Aufsatzsegments und Montieren des mindestens einen Aufsatzsegments an dem Bodensegment. Vorzugsweise werden mehrere Aufsatzsegmente miteinander verbunden. Das Verbinden der Aufsatzsegmente untereinander und/oder mit dem Bodensegment erfolgt vorzugsweise derart, dass eine unlösbare, insbesondere nicht zerstörungsfrei lösbare, beispielsweise stoffschlüssige, und/oder reversibel lösbare Verbindung entsteht. Die Verbindung ist vorzugsweise fluiddicht, insbesondere luftddicht und flüssigkeitsdicht.

Gemäß einem weiteren Aspekt besteht das jeweilige Aufsatzsegment, insbesondere ein Wandsegment, insbesondere ein Seitenwandsegment, ein Rückwandsegment und/oder ein Deckenwandsegment, und/oder das Bodensegment aus mehreren Teilsegmenten, die miteinander verbunden werden. Die Teilsegmente umfassen vorzugsweise separate Isolierkörper und/oder Decklagen. Die Teilsegmente können unlösbar oder reversibel lösbar miteinander verbunden sein.

Weitere Merkmale, Vorteile und Einzelheiten der Erfindung ergeben sich aus der nachfolgenden Beschreibung mehrerer Ausführungsbeispiele anhand der Figuren. Es zeigen:
- Fig. 1: eine perspektivische Darstellung einer Kühleinrichtung, insbesondere eines Kühlschranks, aufweisend eine Kühlkammer mit einer Kühlwand und eine Kammeröffnung, die mit einem Verschlussmittel, insbesondere einer Kühlschranktür, reversibel verschließbar ist,
- Fig. 2: eine Explosionsdarstellung einer Isolierplatte, insbesondere einem Isoliermodul, die einen Teil der Kammerwand der Kühleinrichtung in Fig. 1 bildet, wobei die Isolierplatte aufweist einen Isolierkörper mit einem Isolierkern und einem Hüllmittel und zwei Decklagen, zwischen welchen der Isolierkörper aufgenommen ist,
- Fig. 3: eine schematische Schnittdarstellung einer Eckverbindung zwischen zwei Isolierplatten gemäß der Fig. 2,
- Fig. 4A, 4B: schematische Schnittdarstellungen von Eckverbindungen zwischen zwei Isolierplatten gemäß alternativen Ausführungsformen,
- Fig. 4C: eine schematische Schnittdarstellung einer Längsverbindung zwischen zwei Isolierplatten,
- Fig. 5A, 5B: schematische Schnittdarstellungen von Eckverbindungen zwischen zwei Isolierplatten gemäß alternativen Ausführungsformen,
- Fig. 6: eine schematische Schnittdarstellung einer Kontaktstelle zwischen dem Korpus und dem Verschlussmittel, insbesondere der Kühlschranktür,
- Fig. 7: eine schematische Darstellung einer Isolierplatte gemäß einer weiteren Ausführungsform mit einem reversibel zwischen zwei Decklagen einsetzbaren Isolierkörper,
- Fig. 8A bis 8F: schematische Darstellungen von Kühlkammern gemäß weiteren Ausführungsformen, die sich insbesondere in der Ausbildung der Eckbereiche, insbesondere von Eckverbindungen, unterscheiden,
- Fig. 9: eine perspektivische Darstellung eines Ausschnitts einer Kühlkammer gemäß einer weiteren Ausführungsform,
- Fig. 10: eine Schnittdarstellung des Ausschnitts der Kühlkammer entlang der Schnittlinie X-X in der Fig. 9,
- Fig. 11: eine schematische Darstellung einer Kühleinrichtung gemäß einer weiteren Ausführungsform, wobei die Kühlkammer eine Wartungsöffnung aufweist, über welche das Kühlaggregat, insbesondere durch den Innenraum der Kühlkammer, zugänglich ist,
- Fig. 12: eine schematische Schnittdarstellung einer Kühleinrichtung gemäß einer weiteren Ausführungsform, wobei eine Bodenwand als separates Bodensegment, insbesondere ohne einen Unterdruck-Isolieraufbau, ausgebildet ist,
- Fig. 13A, 13B: eine schematische Darstellung einer Kühleinrichtung gemäß einer weiteren Ausführungsform, wobei ein Isolierkörper mit einer Kammerschale, insbesondere einer Innenschale, als innere Decklage, verklebt ist,
- Fig. 14: eine schematische Darstellung einer Kühleinrichtung gemäß einer weiteren Ausführungsform, wobei ein zusätzliches Plattenanschlussmittel 57 vorgesehen ist, bzw.
- Fig. 15: eine schematische Darstellung des Schichtaufbaus einer Isolierplatte 10 gemäß einer weiteren Ausführungsform, mit mehreren in Dickenrichtung aneinander angrenzenden und einander überlappenden Isolierkörpern zwischen den beiden Decklagen.

Anhand der Fig. 1 bis 3 ist eine erste Ausführungsform einer Kühleinrichtung 1.1, insbesondere eines Kühlschranks, beschrieben. Die Kühleinrichtung umfasst eine Kühlkammer 2 und vorzugsweise ferner ein Kühlaggregat 3 zum Reduzieren der Temperatur innerhalb der Kühlkammer 2, insbesondere zum Wärmetransport aus der Kühlkammer 2 in die Umgebung.

Die Kühlkammer 2 umfasst ein Grundgehäuse 4, insbesondere einen Korpus, eine Kammeröffnung 5 zum reversiblen Einbringen der zu kühlenden Objekte, insbesondere von Lebensmitteln, in die Kühlkammer 2 und eine Verschlussmittel 6, insbesondere eine Kühlschranktür.

Das Verschlussmittel 6 weist vorzugsweise eine Glasscheibe auf, die den Blick von außen in die Kühlkammer 2 ermöglicht.

In der Kühlkammer 2, insbesondere im Grundgehäuse 4 und/oder in dem Verschlussmittel 6 ist eine Beleuchtung 7a, 7b zum Beleuchten des Innenraumes 8 der Kühlkammer 2 vorgesehen.

Die Kühlkammer 2 ist im Wesentlichen quaderförmig ausgebildet. Die Kühlkammer 2 weist entsprechend eine Kammerwand mit sechs Wandabschnitten 9.1 bis 9.6 auf, nämlich einer Bodenwand 9.1, einer Deckenwand 9.2, einer Rückwand 9.3, zwei Seitenwänden 9.4, 9.5 und einer Vorderwand 9.6. Die Vorderwand 9.6 ist durch das Verschlussmittel 6 gebildet. Die Kammerwände 9.1 bis 9.5 umfassen spezielle Isolierplatten 10, insbesondere Isoliermodule.

Ferner können Zwischenwände 9.7, vorzugsweise mit vertikaler oder horizontaler Orientierung, insbesondere Zwischenböden, vorgesehen sein. Bevorzugt können auch diese als Isolierplatten ausgebildet sein. Vorzugsweise weist das Kühlaggregat 3 ein Aggregatgehäuse 3a auf. Das Aggregatgehäuse kann an der Bodenwand 9.1 und der Rückwand 9.3 angebracht sein.

Anhand der Fig. 2 und 3 ist der Aufbau der Kammerwände 9.1 bis 9.5 weiter im Detail beschrieben. Die Kammerwände 9.1 bis 9.5 umfassen je einen Isolierkörper 11 mit einem Isolierkern 12 und einem Hüllmittel 13, wobei der Isolierkern 12 mit einem Unterdruck beaufschlagt ist und, wobei das Hüllmittel 13 den Isolierkern 11 luftdicht umschließt und somit einen Druckausgleich mit der Umgebung verhindert.

Der Druck innerhalb des Hüllmittels 13 beträgt vorzugsweise maximal 0,5 bar, insbesondere maximal 0,1 bar, insbesondere maximal 0,01 bar. Damit ist der Druck innerhalb des Hüllmittels 13 deutlich geringer, als der Umgebungsdruck, insbesondere geringer als der Druck der internationalen Normatmosphäre von etwa 1 bar. Der geringe Druck reduziert die Wärmeleitfähigkeit des Isolierkörpers 11 und verbessert dessen Isolationswirkung.

Das Hüllmittel 13 ist vorzugsweise eine Folie, insbesondere aufweisend ein Metall, insbesondere Aluminium, und/oder einen Kunststoff, insbesondere eine PE-, PVC-, PC- und/oder PTFE-Folie, insbesondere eine mehrlagige bzw. beschichtete Folie, insbesondere mit einer metallischen Schicht, insbesondere eine bedampfte Folie.

Vorzugsweise ist das Hüllmittel 13 zum luftdichten Verschließen des Isolierkerns 12 stoffschlüssig verschlossen, insbesondere verklebt und/oder verschweißt.

Der Isolierkern 12 kann ein poröses und/oder offenporiges und/oder geschäumtes Material aufweisen, insbesondere daraus bestehen, beispielsweise einen, vorzugsweise druckfesten, Kunststoff-Schaum, insbesondere einen PU- und/oder einen Epoxid-Schaum, und/oder einen keramischen Schaum, insbesondere geschäumtes Glas und/oder Gestein.

Der Isolierkern 12 kann Schüttgut aufweisen, ohne feste Form, und/oder einen Körper mit fester Form, insbesondere kann der Isolierkern 12 daraus bestehen.

Der Isolierkörper 11 ist zwischen zwei Decklagen 14.1, 14.2 angeordnet. Insbesondere sind die Decklagen 14.1, 14.2 mit dem Isolierkörper 11, insbesondere dem Hüllmittel 13 verklebt.

Vorzugsweise umfassen die Decklagen 14.1, 14.2 einen Kunststoff, insbesondere Phenolharz und/oder Melanin und/oder Epoxid, und/oder ein Metall, insbesondere Edelstahl, insbesondere bestehen diese daraus.

Besonders bevorzugt bestehen die Decklagen aus einem Kunststoffverbundwerkstoff, insbesondere aufweisend Kunststoff und darin eingebettete Papierlagen. Die Decklagen 14.1, 14.2 können sogenannte "High Pressure Laminate"-Erzeugnisse, insbesondere HPL-Platten, sein.

Eine Klebschicht 15 zum Verbinden der Decklagen 14.1, 14.2 mit dem Isolierkörper 11 umfasst vorzugsweise ein Epoxidharz.

Der Isolierkörper 11 weist eine Dicke t_{B} von 30 mm auf. Eine Dicke t_{L1}, t_{L2} der Decklagen 14.1, 14.2 beträgt 1 mm. Eine Dicke tc des Isolierkerns 12 beträgt 29 mm. Das Hüllmittel 13 weist eine Dicke von 0,5 mm auf.

Zum Verbinden mit einer angrenzenden Struktur weisen die Isolierplatten 10 ein Randelement bzw. Plattenanschlussmittel 16 auf. Das Plattenanschlussmittel 16 ist mit den Decklagen 14.1, 14.2 verbunden, insbesondere verklebt. Insbesondere setzt sich die Klebschicht 15 in den Bereich des Plattenanschlussmittels 16 fort.

Die Kombination aus dem Isolierkörper 11, den Decklagen 14.1, 14.2 und dem mindestens einen Plattenanschlussmittel 16 bildet die Isolierplatte 10, insbesondere ein Isoliermodul.

Das Plattenanschlussmittel 16 umfasst vorzugsweise ein isolierendes Material, insbesondere ein geschäumtes Material, beispielsweise einen geschäumten Kunststoff, insbesondere einen PU-Schaum und/oder einen Polystyrol-Schaum.

Das Plattenanschlussmittel 16 umgibt den Isolierkörper 11 vorzugsweise zumindest abschnittsweise, insbesondere vollständig, und/oder im Bereich seiner Schmalseiten. Vorzugsweise umrahmt das Plattenanschlussmittel 16 den Isolierkörper 11.

Das Plattenanschlussmittel 16 kann ein gewelltes Verbindungsprofil 17 für eine vergrößerte Klebfläche aufweisen und/oder eine Bolzenverbindung, insbesondere eine Schraubverbindung und/oder eine Exzenterverbindung, und/oder ein Formschlussprofil, beispielsweise ein Schwalbenschwanzprofil und/oder eine Nut-Feder-Verbindung 32.

Eine Klebschicht 18 erstreckt sich über das gewellte Verbindungsprofil 17 des Plattenanschlussmittels 16. Die Klebschicht 18 bildet zugleich ein Dichtmittel zum Herstellen einer luftdichten Verbindung zwischen den aneinander angrenzenden Isolierplatten 10.

Ferner ist eine Kantenisolierung 19, insbesondere als separat von den Isolierplatten ausgebildeter Körper, vorgesehen, welche zumindest eine Kante 20 der Kühlkammer 2 zumindest abschnittsweise, insbesondere vollständig überlappt. Die Kantenisolierung 19 kann aus einem geschäumten Material, insbesondere einem geschäumten Kunststoff, insbesondere einem PU-Schaum, bestehen. Vorzugsweise ist die Kantenisolierung 19 an der Innenseite der Kante 20 angeordnet. Alternativ kann die Kantenisolierung 19 an der Außenseite der Kante 20, insbesondere der Kühlkammer 2, angeordnet sein.

Die Kühleinrichtung 1.1 umfasst vorzugsweise mindestens einen Träger 21 für einen oder mehrere Einlegeböden. Der mindestens eine Träger 21 ist vorzugsweise, insbesondere unmittelbar, mit mindestens einer der Decklagen 14.1, 14.2 verbunden, insbesondere stoffschlüssig verbunden, insbesondere verklebt.

Besonders bevorzugt ist die Kantenisolierung 19 als Träger 21 für Einlegeböden ausgebildet. Hierdurch ist der beanspruchte Bauraum besonders gering bzw. der für die zu kühlenden Objekte, insbesondere der Lebensmittel, zur Verfügung stehende Stauraum ist besonders groß.

Die Funktionsweise der Kühleinrichtung 1.1, insbesondere des Kühlschranks, entspricht der Funktionsweise vorbekannter Kühleinrichtungen.

Die Kühlkammer 2 isoliert den Innenraum 8 thermisch gegenüber der Umgebung.

Mittels des Kühlaggregats 3 wird Wärme aus dem Innenraum 8 in die Umgebung abgeleitet. Die Kühlung kann geregelt erfolgen, um die gewünschte Temperatur in dem Innenraum 8 bereitzustellen.

Über die Kammeröffnung 5 sind, bei geöffneter Kühlschranktür 9.6, Lebensmittel in den Innenraum 8 einbringbar. Die geschlossene Kühlschranktür 9.6 isoliert den Innenraum 8 zusammen mit den Kammerwänden 9.1 bis 9.5 gegenüber der Umgebung.

Durch die Ausbildung des Grundgehäuses 4 mit den vorstehend beschriebenen Isolierplatten 10 ist der Innenraum 8 in besonders hohem Maße thermisch isoliert gegenüber der Umgebung. Die Isolierplatten 10 sind zudem besonders leicht und bauraumsparend. Der in dem Isolierkörper 11 herrschende Unterdruck, insbesondere zusammen mit dem isolierenden Material des Isolationskerns 12, gewährleisten eine besonders starke thermische Isolation, insbesondere in Bezug auf den dafür benötigten Bauraum, insbesondere die Dicke t der Isolierplatte 10.

Dadurch, dass die jeweilige Isolierplatte 10 die Decklagen 14.1, 14.2 aufweist, ist diese besonders robust in der Handhabung und weist eine erhöhte Luftdichtigkeit auf. Mit anderen Worten bleibt der Unterdruck, mit dem der Isolierkern 12 beaufschlagt ist, für besonders lange Zeit bestehen. Der Isolierkörper 11 ist durch die Decklagen 14.1, 14.2 gut geschützt gegenüber mechanischen Beanspruchungen, beispielsweise einem Kontakt mit spitzen Gegenständen. Auch hierdurch wird die Beständigkeit des Unterdrucks in dem Isolierkörper 11 unterstützt.

Die integrale Ausbildung der jeweiligen Isolierplatte 10, insbesondere als Isoliermodul, mit dem Isolierkörper 11, den Decklagen 14.1, 14.2 und vorzugsweise dem Plattenanschlussmittel 16, gewährleistet eine einfache und wirtschaftliche Montage.

Insbesondere kann die Kühleinrichtung 1.1, insbesondere die Kühlkammer 2, mit den Isolierplatten 10 in der Art eines Baukastensystems zusammengesetzt werden. Hierdurch kann die Anwendungsflexibilität gesteigert werden.

Anhand der Fig. 4A ist eine weitere Ausführungsform einer Kühleinrichtung 1.2 beschrieben. Im Unterschied zu der vorstehend beschriebenen Ausführungsform weisen die Isolierplatten 10 alternative Plattenanschlussmittel 16 auf. Die Plattenanschlussmittel 16 bestehen aus einem PU-Schaum. Die Plattenanschlussmittel 16 sind im Querschnitt rechteckförmig ausgebildet, insbesondere ohne ein gewelltes Verbindungsprofil. Weiterhin sind die Plattenanschlussmittel 16 mit den Decklagen 14.1, 14.2 verklebt, insbesondere zwischen diesen angeordnet. Im Bereich der Plattenanschlussmittel 16 sind die beiden Isolierplatten 10 mittels einer Klebschicht 18 stoffschlüssig verbunden.

Zur besseren Isolierung überlappt der Isolierkörper 11 einer ersten Isolierplatte 10 den Isolierkörper 11 der daran angrenzenden zweiten Isolierplatte 10 in einer Betrachtung senkrecht zu der ersten Isolierplatte 10.

Um die Isolationsfähigkeit noch weiter zu verbessern, ist ein zusätzlicher Kanten-Isolierkörper 22 vorgesehen. Dieser umfasst einen Kanten-Isolierkern 22a und ein Kanten-Hüllmittel 22b. Ferner ist der Kantenisolierkörper 22 zumindest abschnittsweise von mindestens einer Decklage 22c bedeckt. Die Decklage 22c ist mit dem Kanten-Isolierkörper 22 verklebt.

Der Kanten-Isolierkörper 22 überlappt den Klebespalt zwischen den beiden Isolierplatten 10. Eine Wärmebrücke über diesen Klebespalt, insbesondere die Klebeschicht 18, wird somit zuverlässig vermieden.

Anhand der Fig. 4B ist eine weitere Ausführungsform einer Kühleinrichtung 1.3 beschrieben. Im Unterschied zu den vorstehend beschriebenen Ausführungsformen umfasst wenigstens eine der Isolierplatten 10, insbesondere umfassen sämtliche Isolierplatten 10, einen Sauganschluss 23 an dem Isolierkörper 11 zum Erneuern des Unterdrucks innerhalb des Hüllmittels 13. Der Sauganschluss 23 kann eine, insbesondere reversibel verschließbare, fluidleitende Verbindung zu dem Isolierkern 12, insbesondere durch das Hüllmittel 13, herstellen. Mittels einer schematisch dargestellten Unterdruckpumpe 24, die an den Sauganschluss 23 angeschlossen ist, kann der Unterdruck, mit dem der Isolierkörper 11 beaufschlagt ist, erneuert werden.

Die Unterdruckpumpe 24 kann ein Bestandteil der Kühleinrichtung 1.3 sein, insbesondere fest mit dieser verbaut sein, beispielsweise in einem Sockelbereich der Kühleinrichtung 1.3. Alternativ kann die Unterdruckpumpe 24 separat, insbesondere außerhalb der Kühlkammer 2, ausgebildet und/oder reversibel mit dem Sauganschluss 23 verbindbar sein.

Vorzugsweise weist mindestens eine Isolierplatte 10, insbesondere weisen sämtliche Isolierplatten 10, mindestens einen, insbesondere mehrere, Sauganschlüsse 23 auf.

Gemäß einem Aspekt sind in dem Isolierkörper 11 ein Aufnahmeraum, insbesondere ein Aufnahmekanal 25, angelegt. Im Bereich des Aufnahmeraums weist der Isolierkörper 11 vorzugsweise eine konkave Form auf. Der Aufnahmeraum, insbesondere der Aufnahmekanal 25, kann im Querschnitt rechteckförmig ausgebildet sein. Der Aufnahmeraum kann zum Aufnehmen von Funktionselementen, beispielsweise eines Verbindungsmittels und/oder Beleuchtungselements und/oder Sensors und/oder einer elektrischen Leitung 26 und/oder Fluidleitung 27, beispielsweise Luft- und/oder Wasserleitung, und/oder Kühlmittelleitung, ausgebildet sein.

Der Aufnahmeraum ist vorzugsweise zwischen dem Isolierkörper 11 und mindestens einer Decklage 14.1, 14.2 angeordnet. Der Aufnahmeraum kann im Querschnitt vollständig von dem Isolierkörper 11 und der mindestens einen Decklage 14.1, 14.2 begrenzt sein.

Anhand der Fig. 4C ist eine weitere Ausführungsform eines Plattenanschlussmittels 16 beschrieben. Dargestellt ist eine Längsstoßverbindung zweier Isolierkörper 11. Die Isolierkörper 11 weisen komplementär zueinander ausgebildete, gewellte Verbindungsprofile 17 auf. Die Isolierkörper 11 sind im Bereich dieser Verbindungsprofile 17 verklebt. Eine strukturell festere Verbindung gewährleistet aber das Randelement 16 mit dem Verbindungsprofil 17.

Zur Steigerung der Festigkeit und zur Verbesserung der Isolationseigenschaften erstrecken sich die Decklagen 14.1, 14.2 über das Plattenanschlussmittel 16, insbesondere den Klebspalt 18 hinweg. Mit anderen Worten sind die beiden Isolierkörper 11 zwischen denselben zwei einstückig ausgebildeten Decklagen 14.1, 14.2 aufgenommen.

Anhand der Fig. 5A ist eine weitere Ausführungsform einer Kühleinrichtung 1.4 beschrieben. Diese entspricht weitgehend der Ausführungsform, die in der Fig. 4A dargestellt ist. Im Unterschied dazu ist eine Abdeckung 28 vorgesehen. Die Abdeckung 28 kann an der Isolierplatte 10 angebracht, insbesondere angeklebt sein.

Vorzugsweise ist die Abdeckung 28 im Wesentlichen flächenbündig zu dem Kantenisolierkörper 22, insbesondere einer Außenfläche des Kantenisolierkörpers 22, angeordnet. Die Abdeckung 28 verbessert nochmals die Isolation und gewährleistet ein besonders ansprechendes Erscheinungsbild.

Die Abdeckung 28 kann eine Isolierung, insbesondere ein geschäumtes Material, aufweisen und/oder eine Dekorlage 29.

Ebenso wie die Abdeckung 28 kann, gemäß einer weiteren Ausführungsform, ein Kondensator für Kühlmittel an einer der Isolierplatten 10, insbesondere an der Rückwand 9.3, angebracht sein.

Anhand der Fig. 5B ist eine weitere Ausführungsform einer Kühleinrichtung 1.5 beschrieben. Im Unterschied zu der Ausführungsform gemäß der Fig. 4A ist der Kantenisolierkörper 22 rechtwinklig, insbesondere L-förmig, ausgebildet. Der Bereich der Kante 20, insbesondere der Verbindungsbereich zwischen den Isolierplatten 10, kann hierdurch nochmals besser thermisch isoliert werden. Der Kantenisolierkörper 22 bildet eine Kantenisolierung an der Außenseite der Kühlkammer 2. Auch an der Innenseite der Kühlkammer 2, im Bereich der Kante 20, kann eine Kantenisolierung 19 vorgesehen sein. Letztere kann wiederum zusätzlich als Träger für Einlegeböden 21 ausgebildet sein.

Anhand der Fig. 6 ist eine weitere Ausführungsform einer Kühleinrichtung 1.6 beschrieben. Ein Türband 30, insbesondere mit einer Verschlussdichtung, ist zwischen dem Verschlussmittel 6 und dem Grundgehäuse 4, insbesondere der Isolierplatte 10 angeordnet. Das Türband 30 ist an dem Grundgehäuse 4 oder an dem Verschlussmittel 6 angebracht, insbesondere angeklebt. Somit ist die Kühleinrichtung 1.6 auch im Bereich des Verschlussmittels 6 besonders gut isoliert.

Anhand der Fig. 7 ist eine weitere Ausführungsform einer Isolierplatte 10 für eine Kühleinrichtung 1.1 bis 1.11 beschrieben. Der Isolierkörper 11 ist reversibel in einen Isolierträger 31 einsetzbar. Der Isolierträger 31 kann die Decklagen 14.1, 14.2 aufweisen, insbesondere daraus bestehen. Alternativ können die Decklagen 14.1, 14.2 fest mit dem Isolierkörper 11 verbunden sein bzw. zusammen mit dem Isolierkörper 11 reversibel in den Isolierträger 31 einsetzbar sein. Beispielsweise kann die vorstehend beschriebene Isolierplatte 10 in den Isolierträger 31 einsetzbar ausgebildet sein.

Die reversible Entnehmbarkeit, zumindest des Isolierkörpers 11, gewährleistet vorteilhaft, dass dieser ausgewechselt werden kann, sobald dessen Isolierleistung abnimmt, insbesondere sobald der Unterdruck nicht mehr in ausreichendem Umfang gegeben ist.

Anhand der Fig. 8A bis 8F sind weitere Ausführungsformen verschiedener Kühlkammern 2 beschrieben.

In der Ausführungsform gemäß der Fig. 8A ist der Isolierkörper 11 nicht plattenförmig ausgebildet, sondern U-förmig. Die integrale Ausbildung des Isolierkörpers 11 macht ein Plattenanschlussmittel 16 im Wesentlichen überflüssig.

Die Fig. 8B bis 8F zeigen verschiedene Geometrien von Plattenanschlussmitteln, insbesondere von Kontaktflächen zwischen zwei benachbarten Isolierplatten 10. Diese umfassen eine Nut-Feder-Verbindung 32, das gewellte Verbindungsprofil 17, einen Gehrungsstoß 33 und einen Stumpfstoß 34.

Anhand der Fig. 9 und 10 ist eine weitere Ausführungsform einer Kühleinrichtung 1.7 beschrieben. In der Fig. 9 ist eine seitliche Unterkante der Kühlkammer 2 dargestellt. In der Fig. 10 sind die Rückwand 9.3 und die Seitenwand 9.4 geschnitten dargestellt.

Die Kühleinrichtung 1.7 weist einen Tragrahmen 35, insbesondere aus einem metallischen Material, insbesondere aus Stahl und/oder Aluminium, auf. An dem Tragrahmen 35 können die Kammerwände 9.3, 9.4, insbesondere die Isolierplatten 10, befestigt, insbesondere stoffschlüssig befestigt, insbesondere angeklebt, sein. Ein derartiger Tragrahmen 35 wird allerdings bevorzugt ganz vermieden.

Das Plattenanschlussmittel 16 ist durch den jeweiligen Isolierkörper 11 ausgebildet. Der jeweilige Isolierkörper 11 ist derart geformt, dass zwischen den zwei aneinander angrenzenden Isolierplatten 10 eine Nut-Feder-Verbindung ausgebildet ist.

Im Bereich der Nut-Feder-Verbindung können die Isolierplatten 10 zusätzlich mittels der Klebschicht 18 verbunden sein. Alternativ kann eine entsprechende Klebschicht entfallen.

Ferner kann ein Verbindungsprofil 36, insbesondere ein Verbindungswinkel vorgesehen sein, welcher beide Isolierplatten 10 im Bereich einer der Kanten 20 überlappt. Das Verbindungsprofil kann als Kantenschutz ausgebildet sein.

Eine Abschirmung 37, insbesondere ein Abschirmblech, insbesondere aus Metall und/oder Kunststoff, ist an der Rückwand 9.3 der Kühlkammer 2 angeordnet, insbesondere angebracht, insbesondere mit der Rückwand 9.3, insbesondere deren innerer Decklage 14.1, verbunden, insbesondere stoffschlüssig verbunden, insbesondere verklebt.

Die Abschirmung 37 ist in einem Abstand d zu der Kammerwand 9.3, insbesondere der Rückwand, angeordnet. Zwischen der Kammerwand 9.3 und der Abschirmung 37 ist ein Luftspalt 38, insbesondere ein vertikaler Luftkanal, ausgebildet.

Die Abschirmung 37 besteht vorzugsweise aus einem isolierenden Material. Die Abschirmung 37 kann eine Isolierplatte 10 gemäß der vorstehenden Beschreibung sein.

In die Kühlkammerwand, insbesondere in die mindestens eine Isolierplatte 10, insbesondere in die Rückwand 9.3, kann eine Kühlleitung 39 und/oder ein Verdampfer 40, insbesondere mit mäanderförmig verlaufender Kühlleitungen 39, angeordnet sein. Der Verdampfer 40 ist vorzugsweise an einer Innenseite einer der Kammerwände 9.1-9.5 angeordnet. Vorzugsweise ist der Verdampfer 40 zwischen dem Isolierkörper 11 und der inneren Decklage 14.1 angeordnet.

Der Verdampfer 40 kann mit dem Isolierkörper und/oder der Decklage 14.1 stoffschlüssig verbunden, insbesondere verklebt sein, insbesondere mit einem PU-Material, insbesondere einem PU-Schaum, und/oder formschlüssig und/oder kraftschlüssig zwischen dem Isolierkörper 11 und der Decklage 14.1 aufgenommen sein.

In einer Draufsicht auf die Isolierplatte 10 erstreckt sich der Verdampfer 40 bevorzugt zumindest abschnittsweise weise, insbesondere überwiegend, in Überlappung mit der Abschirmung 37 und/oder dem Luftspalt 38. Hierdurch wird vorteilhaft erreicht, dass die Luft in dem Luftspalt 38 abgekühlt wird, wodurch eine Zirkulation der Luft in der Kühleinrichtung 1.7 erreicht werden kann. Hierzu ist der Luftspalt 38 zum Innenraum 8 der Kühlkammer 2 hin geöffnet, insbesondere mit mindestens zwei Strömungsöffnungen, insbesondere einer Strömungsöffnung 41 an einer Unterseite der Abschirmung 37 und einer, nicht dargestellten, Strömungsöffnung an der Oberseite der Abschirmung 37.

An der Vorderseite der Kühlkammer 2, insbesondere der Seitenwand 9.4 ist ein Kantenschutz bzw. Front-Randelement 42, insbesondere eine Fronttragstruktur, insbesondere umfassend ein metallisches Material, insbesondere Stahl und/oder Aluminium, vorgesehen.

Das Kantenprofil 42 grenzt an die Seitenwand 9.4 und an eine Randleiste 43 an. Die Randleiste 43 kann ein metallisches Material, insbesondere Stahl und/oder Aluminium, und/oder einen Kunststoff, insbesondere einen PU-Schaum, aufweisen, insbesondere daraus bestehen.

In die Randleiste 43 ist eine Beleuchtung 7c integriert. Insbesondere ist die Beleuchtung 7c innerhalb einer kleinsten konvexen Einhüllenden der Randleiste 43 angeordnet. Die Beleuchtung 7c ist derart orientiert, dass diese eine Mitten-Abstrahlrichtung 44 aufweist, die eine zur Rückseite 9.3 und zur gegenüberliegenden Seitenwand 9.5 orientierte Richtungskomponente aufweist.

Wie insbesondere aus der Fig. 9 hervorgeht, können sich das Kantenprofil 42 und die Randleiste 43, vorzugsweise rahmenförmig, insbesondere rechteckförmig, um die gesamte Vorderkante der Kühlkammer 2, insbesondere um die gesamte Kammeröffnung 5, erstrecken.

Auch die Beleuchtung 7c kann, vorzugsweise rahmenförmig, insbesondere rechteckförmig, um die Kammeröffnung 5 herum angeordnet sein. Hierdurch sind eine verbesserte Stabilität und eine besonders gleichmäßige Ausleuchtung des Innenraums 8 gewährleistet.

Der Rahmen 35 weist vorzugsweise mindestens ein Tragmittel 48.1 für mindestens einen Einlegeboden 49, insbesondere einen Glasboden, auf. Auch die Isolierplatte 10, insbesondere an der Seitenwand 9.4 kann ein Tragmittel 48.2 zum Tragen des mindestens einen Einlegebodens 49 aufweisen.

Die Isolierplatte 10, insbesondere die Decklagen 14.1, 14.2 und der Isolierkörper 11, insbesondere die Rückwand 9.3, weist eine Öffnung 50 auf, welche die Isolierplatte 10 durchdringt. Die Öffnung 50 verbindet vorzugsweise den Innenraum 8 mit der Umgebung. Durch die Öffnung 50 kann Kondensat aus dem Innenraum 8 in die Umgebung, insbesondere zu dem Kühlaggregat 3, gelangen.

Anhand der Fig. 11 ist eine weitere Ausführungsform einer Kühleinrichtung 1.8 beschrieben. Im Unterschied zu den vorstehend beschriebenen Ausführungsformen weist die Kühlkammer 2 eine als Zwischenwand 9.7 ausgebildete Isolierplatte 10 auf. Die Zwischenwand 9.7 weist eine horizontal orientierte Haupterstreckungsebene auf.

An der Unterseite der Zwischenwand 9.7 ist vorzugsweise ein Verdampfer 40 angeordnet, insbesondere zwischen dem Isolierkörper 11 und der unteren Decklage 14.1.

Mittels der Zwischenwand 9.7 kann die Kühlkammer 2 in zwei Teilkammern 45.1, 45.2 unterteilt werden. In den beiden Teilkammern 45.1, 45.2 können unterschiedliche Temperaturen eingestellt werden. Vorzugsweise ist die untere Teilkammer 45.2 mit einer niedrigeren Temperatur beaufschlagbar, als die obere Teilkammer 45.1. Beispielsweise kann die untere Teilkammer 45.2 eine Gefrierkammer sein und die obere Teilkammer 45.1 kann eine Kühlkammer sein, oder anders herum.

Ein weiterer Unterschied zu den vorstehend beschriebenen Ausführungsformen besteht darin, dass die Kühlkammer 2 eine Wartungsöffnung 46 aufweist. Die Wartungsöffnung kann an der unteren Hinterkante 20 der Kühlkammer 2 vorgesehen sein. Die Wartungsöffnung 46 kann die Zugänglichkeit von Kühlelektronik und/oder des Kühlaggregats 3 gewährleisten, insbesondere durch den Innenraum 8 der Kühlkammer 2. Ein Wartungsverschluss 47 deckt die Wartungsöffnung hierzu reversibel ab. Der Wartungsverschluss 47 weist vorzugsweise ein isolierendes Material auf. Besonders bevorzugt umfasst der Wartungsverschluss 47 mindestens eine Isolierplatte 10 gemäß der vorstehenden Beschreibung. Insbesondere kann der Wartungsverschluss 47 zwei Isolierplatten 10 aufweisen, die insbesondere orthogonal zueinander angeordnet, insbesondere miteinander verbunden sind. Der Wartungsverschluss 47 kann, insbesondere um eine Horizontalachse, gelenkig mit einer Kammerwand, insbesondere der Rückwand 9.3, verbunden sein.

In einer Offenstellung des Wartungsverschlusses 47 sind vorzugsweise die Kühlelektronik und/oder das Kühlaggregat 3 zur Wartung zugänglich. In einer Verschlussstellung des Wartungsverschlusses 47 ist die Kühlkammer 2 vorzugsweise geschlossen, insbesondere in Richtung des Kühlaggregats 3 und/oder der Kühlelektronik thermisch isoliert. Somit kann die Kühltechnik von vorne bzw. durch den Innenraum 8 serviciert werden.

Die Öffnung 50 kann an einer horizontalen Bodenplatte angeordnet sein. Vorzugsweise umfasst die Rückwand 9.3 mindestens eine Öffnung 50.

An dem Rahmen 35 kann eine Dichtung, insbesondere zum Abdichten eines Rands der Kammeröffnung 5 gegenüber dem Verschlussmittel 6, insbesondere der Tür, aufweisen. Die Dichtung 51 umgibt vorzugsweise die Kammeröffnung 5 vollumfänglich.

Die Kühlkammer 2 umfasst vorzugsweise mindestens eine Öffnung 50, insbesondere eine Durchdringung einer Kammerwand, insbesondere einer Isolierplatte 10, insbesondere pro getrennt ausgebildeter Kühlkammer, insbesondere für jeden Innenraumabschnitt, für den die Temperatur separat einstellbar ist.

Anhand der Fig. 12 ist eine weitere Ausführungsform einer Kühleinrichtung 1.9 beschrieben. Die Kühleinrichtung 1.9 weist ein spezielles Bodensegment 54.1 auf, welches die Bodenwand 9.1 bildet. Das Bodensegment 54.1 umfasst vorzugsweise ein Isoliermittel 52 ohne einen mit einem Unterdruck beaufschlagten Isolierkern 12. Alternativ kann das Bodensegment 54.1 einen Isolierkörper 11 mit einem Isolierkern 12, der mit einem Unterdruck beaufschlagt ist, aufweisen.

Das Isoliermittel 52 kann aus einem üblichen isolierenden, insbesondere geschäumten, Material bestehen, beispielsweise aus einem PU-Schaum. Das Isoliermittel 52 kann zwischen Decklagen 53.1, 53.2 aufgenommen sein.

Vorzugsweise umfasst das Bodensegment 54.1, insbesondere die Bodenwand 9.1, mindestens eine Öffnung 50, insbesondere zum Durchführen mindestens einer elektrischen Leitung/oder mindestens einer Fluidleitung. In das herkömmlich ausgebildete Bodensegment 54.1, insbesondere die Bodenwand 9.1, ist die Öffnung 50 besonders einfach integrierbar.

Vorzugsweise umfasst die Kühlkammer 2 mindestens ein Aufsatzsegment 54.2 -54.5, insbesondere ein Deckenwandsegment 54.2, ein Rückwandsegment 54.3 und/oder zwei Seitenwandsegmente 54.4, 54.5, welche vorzugsweise an dem Bodensegment 54.1 angebracht sind. Ein Vorderwandsegment 54.6, insbesondere das Verschlussmittel 6, kann an einer der Seitenwandsegmente 54.4, 54.5 angebracht sein.

Die Aufsatzsegmente 54.2-54.5 und/oder das Vorderwandsegment 54.6 und/oder das Bodensegment 54.1 können eine Isolierplatte 10, insbesondere gemäß der vorstehenden Beschreibung, aufweisen, insbesondere daraus bestehen.

Das Bodensegment 52.1, insbesondere die Bodenwand 9.1, umfasst eine Bodenwanne 55 zum Aufnehmen von Flüssigkeiten.

Das jeweilige Wandsegment 54.1-54.6 kann einstückig ausgebildet oder aus mehreren Teil(wand)segmenten zusammengesetzt sein. Beispielsweise können die Wandsegmente 54.1-54.6 in vertikaler und/oder in horizontaler Richtung aus mehreren Teilsegmenten zusammengesetzt sein. Hierdurch wird ein modularer Aufbau ermöglicht. Insbesondere können individuelle Gesamtabmessungen der Kühleinrichtung 1.9 flexibel werkseitig oder bei der Montage beim Kunden erzeugt werden, vorzugsweise unter Verwendung vorkonfigurierten Teil(wand)segmente, insbesondere durch eine individuelle Kombination einer bestimmten Anzahl identischer und/oder unterschiedlicher Teil(wand)segmente.

Das Bodensegment 54.1 weist ein Wandverbindungsmittel 55a auf. Das Wandverbindungsmittel 55a ist vorzugsweise zum reversibel lösbaren Verbinden des Bodensegments 54.1 mit dem jeweiligen Aufsatzsegment 54.3 - 54.5, insbesondere dem Rückwandsegment 54.3 und den beiden Seitenwandsegmenten 54.4, 54.5, ausgebildet, insbesondere in der Art eines Möbelsystems, insbesondere eines modularen Küchenmöbels.

Das Bodensegment 54.1 und das Kühlaggregat 3 sind zu einer Montageeinheit, insbesondere werkseitig, zusammengesetzt. Hierdurch kann das Bodensegment 54.1 als Modul, entsprechend der gewünschten Größe der Kühleinrichtung 1.9 ausgewählt und mit beliebigen, insbesondere hinsichtlich Abmessung, Form und Dekor beliebigen, Aufsatzsegmenten 54.2 - 54.6 kombiniert werden.

Das Bodensegment 54.1 weist mehrere Bodenkontaktelemente 55b, insbesondere Stellfüße, auf.

Im Übrigen kann die Kühleinrichtung 1.9 im Aufbau und in der Funktionsweise den vorstehend beschriebenen Ausführungsformen entsprechen.

Anhand der Fig. 13A und 13B ist eine weitere Ausführungsform einer Kühleinrichtung 1.10 beschrieben. Im Unterschied zu den vorstehend beschriebenen Ausführungsformen ist eine, insbesondere die innere, Decklage 14.1 des mindestens einen, mit dem Isolierkörper ausgebildeten Wandabschnitts gekrümmt, insbesondere doppelt gekrümmt, ausgebildet.

Die innere Decklage 14.1 erstreckt sich insbesondere über mehrere ebene, insbesondere zueinander senkrecht stehende, Wandabschnitte 9.1-9.5 der Kühlkammer 2, vorzugsweise über die Bodenwand 9.1, die Deckenwand 9.2, die Rückwand 9.3 und/oder die Seitenwände 9.4, 9.5. Die innere Decklage ist als Kammerschale 56, insbesondere als Innenschale der Kühleinrichtung 1.10, ausgebildet.

Der mindestens eine Isolierkörper 11, insbesondere ein Isolierkörper 11 je ebenem Wandabschnitt 9.1-9.5, ist stoffschlüssig mit der inneren Decklage 14.1 bzw. mit der Kammerschale 56 verbunden, insbesondere verklebt.

Vorzugsweise wird die Klebschicht 15 zunächst auf den Isolierkörper 11 aufgebracht. Der Isolierkörper 11 mit der Klebschicht 15 wird vorzugsweise sodann an die innere Decklage 14.1 angeklebt.

Mindestens eine äußere Decklage 14.2 kann, wie in der Fig. 13B dargestellt, anschließend oder vorab, an den Isolierkörper 11 angeklebt werden. Eine entsprechende Klebschicht 15 kann zunächst auf die äußere Decklage 14.2 aufgebracht werden.

Vorzugsweise ist die äußere Decklage 14.2 im Wesentlichen eben ausgebildet. Dies erleichtert den Fügeprozess. Mittels der Klebschicht 15 können Maßtoleranzen, insbesondere des Isolierkörpers 11 gut ausgeglichen werden.

Das Anpressen der äußeren Decklage 14.2 an den mindestens einen auf die Innenschale 14.1 aufgebrachten Isolierkörper 11 erfolgt vorzugsweise derart, dass eine Außenabmessung der Kühleinrichtung 1.10 präzise eingestellt wird. Hierzu kann die äußere Decklage 14.2 präzise in Position gepresst werden, insbesondere so, dass eine ebene, präzise positioniert und ausgerichtete Außenwand entsteht, beispielsweise unter Verwendung eines ebenen bzw. der zu erzielenden Außenform entsprechend geformten Pressstempels.

Anhand der Fig. 14 ist eine weitere Ausführungsform einer Kühleinrichtung 1.11 beschrieben. Im Unterschied zu den vorstehend beschriebenen Ausführungsformen weist die Kühlkammer 2 im Bereich einer Kante 20 zwischen zwei aneinander angrenzenden Isolierplatten 10 ein zusätzliches Plattenanschlussmittel 57 auf. Das Material des zusätzlichen Plattenanschlussmittels 57 kann ein Material sein, das vorstehend im Zusammenhang mit dem Plattenanschlussmittel 16 bzw. der Kantenisolierung 19 beschrieben ist. Vorzugsweise handelt es sich bei dem zusätzlichen Plattenanschlussmittel 57 um einen formsteifen, insbesondere lasttragenden, Körper, insbesondere aus einem Kunststoffmaterial, insbesondere einem geschäumten Kunststoff.

Die mindestens eine Decklage 14.1, 14.2, insbesondere die äußere Decklage 14.2 kann das zusätzliche Plattenanschlussmittel 57 überlappen. Insbesondere grenzen die Decklagen der benachbarten Isolierplatten 10 an der Kante 20 unmittelbar aneinander an. Eine derart ausgebildete Kante 20 ist besonders umfassend isoliert und einfach montier- bzw. herstellbar.

Im Übrigen kann die Kühleinrichtung 1.11 im Aufbau und in der Funktionsweise den vorstehend beschriebenen Ausführungsformen entsprechen.

Anhand der Fig. 15 ist eine weitere Ausführungsform einer Isolierplatte 10 beschrieben. Im Unterschied zu den vorstehend beschriebenen Ausführungsformen weist die Isolierplatte 10 drei der Isolierkerne 12.1 - 12.3, insbesondere Teil-Isolierkörper 11.1, 11.3, auf. Vorzugsweise ist jeder Isolierkern 12.1 - 12.3 individuell luftdicht versiegelt mittels je eines Hüllmittels 13. Die Teil-Isolierkörper 11.1 - 11.3 überlappen einander in der Dickenrichtung der Isolierplatte 10. Vorteilhaft wird durch diesen Aufbau erreicht, dass für eine gegebene Dicke der Isolierschicht 11.1 - 11.3 mehrere, dünnere Teil-Isolierkörper 11.1 - 11.3 verwendet werden können, die einfacher und kostengünstiger in der Herstellung sind.

Die Dicke t_{B} des Isolierkörpers 11 setzt sich zusammen aus den Dicken t_{B,1} bis t_{B,3} der Teil-Isolierkörper 11.1 - 11.3.

Die Teil-Isolierkörper 11.1 -11.3 erstrecken sich einander überlappend zwischen den Deckschichten 14.1, 14.2. Vorzugsweise sind die Teil-Isolierkörper 11.1 - 11.3 miteinander und/oder mit den Deckschichten 14.1, 14.2 verklebt.

Eine Kühleinrichtung 1.1 bis 1.11 gemäß den vorstehend beschriebenen Ausführungsformen weist eine besonders wirksame thermische Isolierung auf. Derartige Kühleinrichtungen 1.1 bis 1.11 sind besonders energieeffizient im Betrieb.

Die Isolierplatten 10, insbesondere die Isoliermodule, sind besonders wirtschaftlich herstellbar und flexibel miteinander kombinierbar. Insbesondere ist die Montage entsprechender Isoliermodule zu der Kühlkammer 2 besonders zeit- und kosteneffizient. Die Montage der Isolierplatten bzw. Isoliermodule 10 wird insbesondere durch die Plattenanschlussmittel 16 verbessert. Die Plattenanschlussmittel 16 gewährleisten zudem, dass auch in dem Übergangsbereich zwischen benachbarten Isolierplatten 10 Wärmebrücken vermieden werden.

Aufgrund der kompakten Bauweise der Isolierplatten 10, insbesondere in Dickenrichtung, kann bei gegebenem Bauraum der zur Verfügung stehende Innenraum 8, insbesondere der zur Verfügung stehende Stauraum, deutlich vergrößert werden. Die resultierende Kühleinrichtung 1.1 bis 1.11 ist besonders energieeffizient im Betrieb, wirtschaftlich in der Herstellung und gewährleistet eine besonders hohe Raumausnutzung.

## Patentansprüche

1. Kühleinrichtung (1.1 bis 1.11) für Lebensmittel, insbesondere Kühlschrank und/oder Gefriergerät, aufweisend
1.1 eine Kühlkammer (2) mit einer Kammerwand,
1.2 wobei mehrere Wandabschnitte (9.1 bis 9.6) der Kammerwand als plattenförmige Isoliermodule ausgebildet sind, die jeweils aufweisen
1.2.1 einen Isolierkörper (11) mit einem Isolierkern (12) und einem Hüllmittel (13), das den mit einem Unterdruck beaufschlagten Isolierkern (12) luftdicht umschließt, und
1.2.2 zwei Decklagen (14.1, 14.2), zwischen welchen der Isolierkörper (11) aufgenommen ist,
1.3 wobei die mehreren Isoliermodule zur Ausbildung der Kühlkammer (2) miteinander verbunden sind,
1.4 wobei der Isolierkörper (11) eine Dicke t_{B} von mindestens 5 mm aufweist, und
1.5 wobei die Decklagen (14.1, 14.2) jeweils eine Dicke (t_{L1}, t_{L2}) in einem Bereich 0,1 mm bis 25 mm aufweisen.

2. Kühleinrichtung (1.1 bis 1.11) nach Anspruch 1, **dadurch gekennzeichnet, dass** die mehreren Isoliermodule Plattenanschlussmittel (16) zum Verbinden mit einem benachbarten Isoliermodul aufweisen, die vorzugsweise mit mindestens einer der Decklagen (14.1, 14.2) verbunden sind.

3. Kühleinrichtung (1.1 bis 1.11) nach Anspruch 1 oder 2, **dadurch gekennzeichnet, dass** der Isolierkörper (11) plattenförmig ausgebildet ist.

4. Kühleinrichtung (1.1 bis 1.11) nach einem der vorstehenden Ansprüche, **dadurch gekennzeichnet, dass** der Isolierkörper (11) stoffschlüssig mit mindestens einer, insbesondere beiden, der Decklagen (14.1, 14.2) verbunden, insbesondere verklebt, ist.

5. Kühleinrichtung (1.1 bis 1.11) nach einem der vorstehenden Ansprüche, **gekennzeichnet durch** ein Randelement (16), das den Isolierkörper (11) zumindest abschnittsweise, insbesondere vollständig, umgibt.

6. Kühleinrichtung (1.1 bis 1.11) nach einem der vorstehenden Ansprüche, **gekennzeichnet durch** ein, insbesondere durch das Randelement (16) ausgebildetes, Plattenanschlussmittel, das mit mindestens einer der Decklagen (14.1, 14.2) verbunden, insbesondere verklebt, ist.

7. Kühleinrichtung (1.1 bis 1.11) nach Anspruch 6, **dadurch gekennzeichnet, dass** das Plattenanschlussmittel (16) einen Isolierschaum umfasst.

8. Kühleinrichtung (1.1 bis 1.11) nach einem der Ansprüche 6 bis 7, **dadurch gekennzeichnet, dass** das Plattenanschlussmittel (16) ein gewelltes Verbindungsprofil (17) und/oder eine Bolzenverbindung, insbesondere eine Schraubverbindung und/oder eine Exzenterverbindung, und/oder eine Formschlussverbindung, insbesondere ein Schwalbenschwanzprofil und/oder eine Nut-Feder-Verbindung (32), aufweist.

9. Kühleinrichtung (1.1 bis 1.11) nach einem der vorstehenden Ansprüche, **dadurch gekennzeichnet, dass** mindestens einer der Decklagen (14.1, 14.2), insbesondere einen Innendecklage (14.1), als HPL-Lage (High Pressure Laminate) ausgebildet ist.

10. Kühleinrichtung (1.1 bis 1.11) nach einem der vorstehenden Ansprüche, **gekennzeichnet durch** eine Kantenisolierung (19), die mindestens eine Kante (20) der Kühlkammer (2) überlappt.

11. Kühleinrichtung (1.1 bis 1.11) nach einem der vorstehenden Ansprüche, **gekennzeichnet durch** mindestens eine elektrische Leitung und/oder Fluidleitung zwischen dem Isolierkörper (11) und mindestens einer der Decklagen (14.1, 14.2) und/oder zwischen den Decklagen (14.1, 14.2).

12. Kühleinrichtung (1.1 bis 1.11) nach einem der vorstehenden Ansprüche, **gekennzeichnet durch** einen Verdampfer (40) zwischen dem Isolierkörper (11) und der mindestens einen Decklage (14.1, 14.2).

13. Plattenförmiges Isoliermodul (10), insbesondere für eine Kühleinrichtung (1.1 bis 1.11) nach einem der Ansprüche 1 bis 12, das zum Verbinden mit weiteren Isoliermodulen (10) zu einer Kühlkammer (2) ausgebildet ist, aufweisend
13.1 einen Isolierkörper (11) mit einem Isolierkern (12) und einem Hüllmittel (13), das den mit einem Unterdruck beaufschlagten Isolierkern (12) luftdicht umschließt,
13.2 zwei Decklagen (14.1, 14.2) zwischen welchen der Isolierkörper (11) aufgenommen ist,
13.3 wobei der Isolierkörper (11) eine Wandstärke t_{B} von mindestens 5 mm aufweist, und
13.4 wobei die Decklagen (14.1, 14.2) jeweils eine Wandstärke (t_{L1}, t_{L2}) in einem Bereich 0,1 mm bis 20 mm aufweisen.

14. Isoliermodul (10) nach Anspruch 13, **gekennzeichnet durch** ein Randelement (16), das den Isolierkörper (11) umgibt, und/oder ein Plattenanschlussmittel (16), das mit mindestens einer der Decklagen (14.1, 14.2) verbunden ist.

15. Verfahren zum Herstellen einer Isolierplatte (10), insbesondere eines Isoliermoduls, insbesondere nach einem der Ansprüche 13 oder 14, aufweisend die Schritte:
15.1 Bereitstellen eines Isolierkörpers (11) mit einem Isolierkern (12) und einem Hüllmittel (13), das den mit einem Unterdruck beaufschlagten Isolierkern (12) luftdicht umschließt,
15.2Verkleben des Isolierkörpers (11) mit zwei Decklagen (14.1, 14.2), zwischen welchen der Isolierkörper (11) aufgenommen ist,
15.3 wobei der Isolierkörper (11) eine Wandstärke (t_{B}) von mindestens 5 mm aufweist, und
15.4 wobei die Decklagen (14.1, 14.2) jeweils eine Wandstärke (t_{L1}, t_{L2}) in einem Bereich 0,1 mm bis 25 mm aufweisen.
